# EUROPÄISCHE PATENTSCHRIFT

(11) **EP 4 520 898 B1**
(45) Veröffentlichungstag und Bekanntmachung des Hinweises auf die Patenterteilung: **08.04.2026**
(21) Anmeldenummer: 25151306.5
(22) Anmeldetag: 10.01.2025
(51) Int. Cl.: E05B 15/08, E05B 19/00, E05B 27/00

(54) **SCHLIESSZYLINDER, SCHLÜSSEL UND VERFAHREN**
LOCKING CYLINDERS, KEYS AND PROCEDURES
CYLINDRES DE VERROUILLAGE, CLÉS ET PROCÉDURES

(30) Priorität: 18.03.2024 DE 102024107691
(43) Veröffentlichungstag der Anmeldung: 12.03.2025
(62) Teilanmeldung aus: 25159205.1
(73) Patentinhaber: DOM Sicherheitstechnik GmbH & Co. KG, 50321 Brühl (DE)
(72) Erfinder: Schmitz, Wilhelm, 53332 Bornheim (DE); Fußel-Hoffmann, Thomas, 50389 Wesseling (DE); Papagelidis, Mario, 50321 Brühl (DE)
(74) Vertreter: Witte, Weller & Partner Patentanwälte mbB

(56) Entgegenhaltungen:
- EP-A2- 2 522 796
- EP-B1- 3 670 793
- WO-A1-01/20111
- WO-A1-2015/000963
- DE-A1- 3 516 558
- DE-C2- 3 004 992
- US-A- 5 438 857

## Beschreibung

Die vorliegende Erfindung betrifft einen Schließzylinder mit einem Zylindergehäuse und einem in dem Zylindergehäuse drehbar gelagerten Zylinderkern, wobei der Zylinderkern einen Schlüsselkanal zum Einführen eines Schlüsselschafts eines Schlüssels in einer Schlüsseleinschubrichtung aufweist, wobei der Schließzylinder des Weiteren eine Mehrzahl von Sperrsicherungen aufweist, die dazu eingerichtet sind, einen Sperrzustand oder einen Freigabezustand des Schließzylinders zu bewirken, wobei in dem Freigabezustand eine Drehbewegung des Zylinderkerns in dem Zylindergehäuse ermöglicht ist und in dem Sperrzustand gesperrt ist, und wobei der Schließzylinder durch vollständiges Einführen des Schlüssels in den Schlüsselkanal des Zylinderkerns von dem Sperrzustand in den Freigabezustand überführbar ist, wobei der Schließzylinder ein erstes Abfrageelement und zumindest ein zweites Abfrageelement zum Abfragen eines Querschnittsprofils an einer Schlüsselschmalseite des Schlüssels aufweist. Des Weiteren betrifft die vorliegende Erfindung einen Schlüssel, wobei der Schlüssel an einer ersten von zwei Schlüsselschmalseiten ein Querschnittsprofil aufweist. Des Weiteren betrifft die vorliegende Erfindung ein Schließsystem mit einem solchen Schließzylinder und einem solchen Schlüssel. Des Weiteren betrifft die vorliegende Erfindung ein Verfahren zum Entsperren oder Sperren eines Schließzylinders. Des Weiteren betrifft die vorliegende Erfindung ein Verfahren zum Herstellen eines solchen Schlüssels und eines dazu komplementären ersten Abfrageelements für einen solchen Schließzylinder. Des Weiteren betrifft die vorliegende Erfindung ein Verfahren zum Herstellen eines solchen Schlüssels. Des Weiteren betrifft die vorliegende Erfindung ein Verfahren zum Konfigurieren eines solchen Schließsystems.

Dem Stand der Technik sind bereits Schließzylinder mit Schlüsseln bekannt, die zusätzliche Profilierungen insbesondere an der Schlüsselschmalseite bereitstellen, um die Profilvariation zu erhöhen und somit die Sicherheit zu erhöhen. Des Weiteren sind dem Stand der Technik Kodierungselemente bekannt, die in dem Schlüsselkanal starr oder beweglich eingesetzt werden und die zusätzliche Profilierung abfragen, um so die Sicherheit erhöhen.

Die Druckschrift DE 30 04 992 A1 zeigt eine Profilierung zur Steigerung der Profilvariation. Hierzu ist im Rücken des Flachschlüssels mindestens eine weitere Längsnut für die Vergrößerung der Profilvariation vorgesehen, die mit mindestens einer kreisabschnittförmigen, in einen Querschlitz des Drehzylinders eingesetzten Scheibe zusammenwirkt, deren bogenförmige Kante mit der Mantelfläche des Drehzylinders fluchtet und an ihrer von der Sehne gebildeten Kante ausgehend einen dem Profil des Flachschlüssels angepassten Durchbruch für den Rückenteil des Flachschlüssels aufweist, wobei am Boden des Durchbruches ein der Längsnut des Schlüsselrückens entsprechender Vorsprung vorgesehen ist. Durch mehrere hintereinander in dem Schlüsselkanal angeordnete Scheiben lässt sich die mögliche Profilvariation weiter erhöhen, wenn sich die jeweilige Längsnut nur über einen Teil der Einschiebelänge des Schlüssels erstrecken.

Die Druckschrift DE 10 2020117 226 A1 zeigt ein Kodierungselement, dass in den Zylinderkern eingesetzt werden kann und Kodierabschnitte aufweist, die als Vorsprung in den Schlüsselkanal ragen, um entsprechende Profilierung an den Schlüsselbreitseiten abzufragen.

Die Druckschrift EP 0 81 4 222 A2 zeigt einen Flachschlüssel für Zylinderschlösser, der zur seitlichen Abtastung an der Schlüsselflachseite (Schlüsselbreitseite) Steuerflächen aufweist, die zur Erzielung von Schließvariationen in verschiedener Tiefe anordbar sind, dadurch gekennzeichnet, dass die Steuerflächen durch Rippenstege an wenigstens einer der Schlüsselkanten gebildet sind, deren Lage innerhalb der Schlüsseldicke die Variation bestimmt.

Die Druckschrift EP 3 670 793 B1 zeigt einen Schließzylinderschlüssel mit einer Schlüsselreide und einem sich von der Schlüsselreide entlang einer Axialrichtung erstreckenden Schlüsselschaft, wobei der Schlüsselschaft an der Rückenseite, die von der mit Einschnitten versehenen Schmalseite des Schlüsselschafts abgewandt ist, ein wellenförmiges Profil aufweist, wobei das wellenförmige Profil an der Rückenseite über die gesamte axiale Länge des Schlüsselschafts ausgebildet ist.

Die Druckschrift WO 2015/000963 A1 zeigt einen Schlüssel und ein Drehschliesszylinder sind für ein Sicherheitsschloss vorgesehen, wobei der Drehschliesszylinder einen Rotor (I), einen Stator (3) und mehrere Zuhaltungen aufweist, und wobei der Schlüssel mehrere mit den Zuhaltungen zusammenarbeitende Steuerelemente aufweist. Der Drehschliesszylinder umfasst mindestens ein Codierungselement und dass der Schlüssel mindestens eine zum Codierungselement passende und in Steckrichtung verlaufende Codierungsbahn umfasst.

Die Druckschrift DE 30 04 992 C2 zeigt eine Profilvariation für Flachschlüssel von Zylinderschlössern für Schließanlagen durch an den Seitenflächen des Flachschlüssels vorgesehene Längsrippen und/oder Längsnuten, wobei im Rücken des Flachschlüssels weitere, für die Profilvariation benutzbare Längsnuten vorgesehen sind, die über die Breite des Schlüsselrückens nebeneinander angeordnet sind und mit mindestens einer kreisabschnittförmigen, in einem Querschlitz des Zylinderkerns drehfest eingesetzten Scheibe zusammenwirken, die mit ihrer bogenförmigen Kante mit der Mantelfläche des Zylinderkerns fluchtet und die an ihrer von der Sehne gebildeten Kante ausgehend, einen dem Profil des Flachschlüssels angepassten Durchbruch für den Rückenteil des Flachschlüssels aufweist, wobei am Boden des Durchbruches den Längsnuten des Schlüsselrücken entsprechende Vorsprünge vorgesehen sind.

Ausgehend von diesen Schließzylindern ist es eine Aufgabe der vorliegenden Erfindung, einen Schließzylinder anzugeben, der eine erhöhte Sicherheit bereitstellt und dabei einfacher und kostengünstiger montiert werden kann. Insbesondere ist es des Weiteren eine Aufgabe der vorliegenden Erfindung, einen Schließzylinder anzugeben, der eine erhöhte Manipulationssicherheit bereitstellt. Insbesondere ist es des Weiteren eine Aufgabe der vorliegenden Erfindung, einen Schließzylinder anzugeben, der eine verbesserte Lebenszeit bzw. eine verringerte Ausfallwahrscheinlichkeit bereitstellt. Insbesondere ist es des Weiteren eine Aufgabe der vorliegenden Erfindung, ein Schließsystem anzugeben, das eine erhöhte Flexibilität bei der Konfiguration des Schließsystems bereitstellt.

Gemäß der Erfindung wird daher ein Schließzylinder mit einem Zylindergehäuse und einem in dem Zylindergehäuse drehbar gelagerten Zylinderkern bereitgestellt, wobei der Zylinderkern einen Schlüsselkanal zum Einführen eines Schlüsselschafts eines Schlüssels in einer Schlüsseleinschubrichtung aufweist, wobei der Schließzylinder des Weiteren eine Mehrzahl von Sperrsicherungen aufweist, die dazu eingerichtet sind, einen Sperrzustand oder einen Freigabezustand des Schließzylinders zu bewirken, wobei in dem Freigabezustand eine Drehbewegung des Zylinderkerns in dem Zylindergehäuse ermöglicht ist und in dem Sperrzustand gesperrt ist, und wobei der Schließzylinder durch vollständiges Einführen des Schlüssels in den Schlüsselkanal des Zylinderkerns von dem Sperrzustand in den Freigabezustand überführbar ist, wobei der Schließzylinder ein erstes Abfrageelement und zumindest ein zweites Abfrageelement zum Abfragen eines Querschnittsprofils an einer Schlüsselschmalseite des Schlüssels aufweist, wobei sich das Querschnittsprofil in einer Längsrichtung des Schlüsselschafts erstreckt und über eine gesamte Länge der Schlüsselschmalseite in der Längsrichtung konstant ist, wobei das erste Abfrageelement in dem Zylinderkern angeordnet ist und in den Schlüsselkanal ragt, wobei das erste Abfrageelement dazu eingerichtet ist, das Querschnittsprofil der Schlüsselschmalseite, insbesondere während des Einführens des Schlüssels, abzufragen und wobei das zumindest eine zweite Abfrageelement in Bezug auf den Zylinderkern radial nach innen vorgespannt und zwischen einer jeweiligen Sperrstellung und einer jeweiligen Freigabestellung bewegbar ist, wobei jedes zweite Abfrageelement dazu eingerichtet ist, das Querschnittsprofil, insbesondere bei vollständig eingeführtem Schlüssel, abzufragen, wobei das zumindest eine zweite Abfrageelement die Drehbewegung des Zylinderkerns in dem Zylindergehäuse in der jeweiligen Freigabestellung freigibt und in der jeweiligen Sperrstellung sperrt, wobei das erste Abfrageelement dazu eingerichtet ist, das Querschnittsprofil an der Schlüsselschmalseite des Schlüssels, in einer unverdrehten Stellung des Zylinderkerns in dem Zylindergehäuse abzufragen und wobei das zumindest eine zweite Abfrageelement dazu eingerichtet ist, das Querschnittsprofil an der Schlüsselschmalseite des Schlüssels, in einer verdrehten Stellung des Zylinderkerns in dem Zylindergehäuse abzufragen, wobei die verdrehte Stellung aus der unverdrehten Stellung durch die Drehbewegung verdreht ist.

Die unverdrehte Stellung bezeichnet eine relative Stellung zwischen dem Zylindergehäuse und dem Zylinderkern, in der der Zylinderkern zu dem Zylindergehäuse nicht verdreht ist. Nicht verdreht bedeutet, dass der Zylinderkern so ausgerichtet ist, dass alle Sperrsicherungen, insbesondere Stifzuhaltungen, das Einführen des Schlüssels ermöglichen. In der unverdrehte Stellung ist der Schlüssel in den Schlüsselkanal einführbar und aus dem Schlüsselkanal entnehmbar. Insbesondere wird das zumindest eine zweite Abfrageelement in der unverdrehten Stellung radial von der Zylindermantelfläche des Zylinderkerns in der jeweiligen Freigabestellung gehalten.

Die verdrehte Stellung bezeichnet eine relative Stellung zwischen dem Zylindergehäuse und dem Zylinderkern, in der der Zylinderkern zu dem Zylindergehäuse ausgehend von der unverdrehten Stellung verdreht ist. Die radiale Richtung des Zylinderkerns definiert in der verdrehten Stellung einen Winkel zwischen sich und der radialen Richtung des Zylinderkerns in der unverdrehten Stellung. In der verdrehte Stellung ist der Schlüssel nicht in den Schlüsselkanal einführbar und nicht aus dem Schlüsselkanal entnehmbar. In der verdrehten Stellung sind die radiale Richtung und die radiale Richtung, in der das zumindest eine zweite Abfrageelement radial vorgespannt ist, parallel zueinander und sind entgegengesetzte Richtungen. In der verdrehten Stellung ist der Schlüsselkanal für das zumindest eine zweite Abfrageelement radial zugänglich. Ist das Querschnittsprofil radial außenliegend in dem Schlüsselkanal angeordnet, ist das Querschnittsprofil, insbesondere durch die radiale Öffnung des Schlüsselkanals, für das zumindest eine zweite Abfrageelement radial zugänglich.

Auf diese Weise wird ein besonders effektiver Manipulationsschutz bereitgestellt, da die zweite Abfrage nicht in der unverdrehten Stellung durchgeführt wird. Somit ist die Zugänglichkeit zu dem zweiten Abfrageelement erschwert, das erste Abfrageelement zum Einführens des Schlüssels und die Mehrzahl von Sperrsicherungen zum Erreichen des Freigabezustandes des Schließzylinders überwunden werden müssen, um die Drehbewegung durchzuführen zu können und Zugang zu dem zweiten Abfrageelement zu erhalten.

Insbesondere dann, wenn der Schließzylinder mehrere zweite Abfrageelemente aufweist, kann das Querschnittsprofil von allen zweiten Abfrageelementen in der verdrehten Stellung abgefragt werden. Das hat den Vorteil, dass dann alle zweiten Abfrageelemente in der verdrehten Stellung in den Zylinderkern eindringen können und somit alle zweiten Abfrageelemente gemeinsam die Drehbewegung sperren können, wenn kein passender Schlüssel eingeführt ist.

Gemäß einem Ausführungsbeispiel der Erfindung wird ein Schließsystem mit zumindest einem Schließzylinder gemäß der Erfindung und zumindest einem Schüssel bereitgestellt, wobei der Schlüssel, insbesondere Bartschlüssel, für den Schließzylinder mit einem Zylindergehäuse und einem in dem Zylindergehäuse drehbar gelagerten Zylinderkern, wobei der Schlüssel einen sich entlang einer Längsrichtung erstreckenden Schlüsselschaft mit zwei Schlüsselbreitseiten und zwei Schlüsselschmalseiten aufweist, wobei der Schlüsselschaft zum Einführen in einen Schlüsselkanal des Zylinderkerns eingerichtet ist, wobei der Schlüssel an einer ersten der Schlüsselschmalseiten ein Querschnittsprofil aufweist, wobei sich das Querschnittsprofil in der Längsrichtung des Schlüsselschafts erstreckt und über eine gesamte Länge der ersten Schlüsselschmalseite in der Längsrichtung konstanten ist, wobei das Querschnittsprofil dazu eingerichtet ist, an einem Prüfprofil eines ersten in den Schlüsselkanal ragenden Abfrageelements des Schließzylinders, insbesondere während des Einführens des Schlüssels in den Schließzylinder, abgefragt zu werden und wobei das Querschnittsprofil des Weiteren dazu eingerichtet ist, an zumindest einem zweiten Abfrageelement des Schließzylinders, insbesondere bei vollständig in den Schließzylinder eingeführtem Schlüssel, abgefragt zu werden.

Entsprechend weist dieses Schließsystem dieselben Vorteile wie der erfindungsgemäße Schließzylinder auf.

Eines oder mehrere des Schließsystems können in einer Schließanlage eingesetzt werden. Jedes Schließsystem kann den Zugang zu einem Bereich innerhalb der Schließanlage beschränken. Sollen für einzelne Bereiche innerhalb der Schließanlage andere Zugangsvoraussetzungen gelten, müssen diese Bereiche mit einem Schließsystem mit einer anderen Kodierung beschränkt werden. Unter einer Schließanlage wird im Folgenden eine Sicherungseinrichtung verstanden, die den Zugang zu zumindest einem Bereich mittels zumindest eines Schließsystem beschränkt.

Der Zylinderkern hat eine im Wesentlichen zylindrische Form. Entsprechend dieser zylindrischen Form sind eine radiale Richtung und eine axiale Richtung definiert. Des Weiteren ist eine tangentiale Richtung definiert, die orthogonal zu der radialen und der axialen Richtung verläuft. Durch diese Richtungen kann ein Zylinderkoordinatensystem definiert sein. Der Zylinderkern ist um eine Zylinderachse in dem Zylindergehäuse drehbar gelagert. Der Zylinderkern kann die Drehbewegung um die Zylinderachse ausführen. Die radiale Richtung weist von der Zylinderachse radial nach außen. Der Zylinderkern weist den Schlüsselkanal zum Aufnehmen des Schlüssels auf. Ist der zu den Sperrsicherungen passende Schlüssel vollständig in dem Schlüsselkanal eingeführt, werden alle Sperrsicherungen entsperrt, sodass der Freigabezustand des Schließzylinders bewirkt wird. Wird ein nicht-passender Schlüssel eingeführt, wird der Sperrzustand bewirkt. Mit anderen Worten ist die Drehbewegung nur möglich, wenn der passende Schlüssel vollständig eingeführt wurde. Insbesondere kann es sich bei den Sperrsicherungen um Stiftzuhaltungen handeln.

Der Schlüsselkanal erstreckt sich in der axialen Richtung und hat an einem axialen Ende des Zylinderkerns eine Öffnung, durch die der Schlüssel in den Schlüsselkanal eingeführt bzw. eingeschoben werden kann. Der Schlüssel wird dabei mit dem Schlüsselschaft in der Schlüsseleinschubrichtung in den Schlüsselkanal des Zylinderkerns eingeführt und entgegen der Schlüsseleinschubrichtung aus dem Schlüsselkanal des Zylinderkerns entnommen. Die Schlüsseleinschubrichtung entspricht dabei der axialen Richtung. Wird der Schlüssel mit dem Schlüsselschaft in den Schlüsselkanal eingeführt, dann ist die Längsrichtung des Schlüsselschafts parallel zu der Schlüsseleinschubrichtung und der axialen Richtung.

Der Schlüsselschaft erstreckt sich in der Längsrichtung und weist zwei einander gegenüberliegenden Schlüsselbreitseiten und zwei einander ebenfalls gegenüberliegende Schlüsselschmalseiten auf, die die Schlüsselbreitseiten verbinden. Der Schlüsselschaft ist im Querschnitt im Wesentlichen rechteckig. Der Querschnitt kann als eine orthogonal zu der Längsrichtung angeordnete Schnittfläche betrachtet werden. Im Querschnitt betrachtet sind die beiden längeren Seiten des Rechtecks die Schlüsselbreitseiten. Die beiden kürzeren Seiten sind die Schlüsselschmalseiten. Die Schlüsselschmalseiten sind in einer Höhenrichtung des Schlüsselschafts voneinander beabstandet. Die Schlüsselbreitseiten sind in einer Breitenrichtung des Schlüsselschafts voneinander beabstandet. Die Höhenrichtung, die Breitenrichtung und die Längsrichtung sind jeweils orthogonal zueinander ausgerichtet. Wird der Schlüssel mit dem Schlüsselschaft in den Schlüsselkanal eingeführt, dann ist die Höhenrichtung des Schlüssels parallel zu der radialen Richtung und weist in dieselbe Richtung.

Der Schlüssel ist insbesondere ein Bartschlüssel. Der Schlüssel weist an der ersten Schlüsselschmalseite das Querschnittsprofil auf. Der Bartschlüssel weist an der zweiten Schlüsselschmalseite den Bart auf. Es versteht sich von selbst, dass der Schlüssel an beiden der Schlüsselschmalseiten das Querschnittsprofil aufweisen kann, wenn es sich bei dem Schlüssel um einen Wendeschlüssel handelt.

Die erste Schlüsselschmalseite erstreckt sich mit ihrer gesamten Länge in der Längsrichtung des Schlüsselschafts entlang eines Abschnitts des Schlüsselschafts zwischen einer Schlüsselspitze und einem Schlüsselkopf des Schlüssels.

Das Querschnittsprofil dient zur Abfrage durch das erste und das zumindest eine zweite Abfrageelement des Schließzylinders. Dabei ist das Querschnittsprofil dazu eingerichtet, sowohl während des Einführens durch das erste Abfragen mittels des ersten Abfrageelements als auch bei vollständig eingeführtem Schlüssel durch das zweite Abfragen mittels des zumindest einen zweiten Abfrageelements abgefragt zu werden. Das Querschnittsprofil stellt, im Querschnitt des Schlüsselschafts betrachtet, eine Kontur der ersten Schlüsselschmalseite dar. Die Kontur erstreckt sich in der Höhenrichtung und in der Breitenrichtung des Schlüsselschafts. Das Querschnittsprofil bzw. die Kontur weist in der Höhenrichtung mindestens zwei unterschiedlich hohe Abschnitte auf. Die Höhenrichtung des Schlüsselschafts weist bei vollständig in den Schließzylinder eingeführtem Schlüssel in die radiale Richtung des Zylinderkerns. Somit weist das Querschnittsprofil bzw. die Kontur bei vollständig in den Schließzylinder eingeführtem Schlüssel in der der radialen Richtung des Zylinderkerns mindestens zwei unterschiedlich hohe Abschnitte auf. Diese Abschnitte können als Sicherheitsmerkmal verwendet und von dem ersten und dem zweiten Abfrageelement abgefragt werden. Das Querschnittsprofil bzw. die Kontur ist über die gesamte Länge der Schlüsselschmalseite in der Längsrichtung konstant.

Der Schlüsselkanal hat des Weiteren in der radialen Richtung eine Öffnung in der Mantelfläche des Zylinderkerns. Die Öffnung öffnet den Schlüsselkanal in der radialen Richtung, sodass bei vollständig eingeführtem Schlüssel die erste Schlüsselschmalseite mit dem Querschnittsprofil von außen durch die Öffnung radial zugänglich in dem Schlüsselkanal angeordnet ist.

Das erste Abfrageelement dient zum Abfragen bzw. zum ersten Abfragen des Querschnittsprofils. Das erste Abfrageelement ist, insbesondere lösbar, in dem Zylinderkern angeordnet. Das erste Abfrageelement ist unbeweglich, insbesondere starr, in dem Zylinderkern angeordnet. Das erste Abfrageelement ist derart angeordnet, insbesondere anordenbar, sodass es abschnittsweise in den Schlüsselkanal ragt. Insbesondere ragt das erste Abfrageelement durch die Öffnung in der Mantelfläche des Zylinderkerns radial in den Schlüsselkanal. Das erste Abfrageelement ist dazu eingerichtet, das Querschnittsprofil abzufragen, wenn das Querschnittsprofil das erste Abfrageelement, insbesondere während des Einführens des Schlüssels, passiert. Das erste Abfrageelement kann beispielsweise ein plattenförmiges Element sein, das eine Dicke aufweist. Insbesondere kann die Dicke 0,5 mm bis 3 mm, vorzugsweise 0,5 mm bis 1,5 mm, insbesondere 1 mm, betragen. Das erste Abfrageelement weist im Querschnitt, orthogonal zu der axialen Richtung des Zylinderkerns betrachtet, eine Kontur auf, die in der radialen Richtung des Zylinderkerns mindestens zwei unterschiedlich hohe Abschnitte aufweist. Zum Abfragen des Querschnittsprofils kann das erste Abfrageelement des Weiteren ein Prüfprofil aufweisen, das dann die Kontur aufweist.

Das Prüfprofil ist einstückig mit dem ersten Abfrageelement ausgebildet. Mit anderen Worten ist das Prüfprofil integral mit dem ersten Abfrageelement geformt. Das Prüfprofil ragt, insbesondere abschnittsweise, radial nach innen in den Schlüsselkanal. Mit anderen Worten ragt das Prüfprofil entgegen der radialen Richtung in den Schlüsselkanal.

Das Abfragen bzw. erste Abfragen mittels des ersten Abfrageelements erfolgt durch ein Abfragen der Kontur der Schlüsselschmalseite. Das Abfragen kann erfolgen, wenn das Querschnittsprofil das erste Abfrageelement während des Einführens des Schlüssels passiert. Dabei können die unterschiedlich hohen Abschnitte der Kontur des ersten Abfrageelements die unterschiedlich hohen Abschnitte des Querschnittsprofils abfragen. Das erste Abfragen dient insbesondere zum Abfragen des tieferen Abschnitts bzw. Sicherheitsmerkmals der in der radialen Richtung des Zylinderkerns mindestens zwei unterschiedlich hohe Abschnitte des Querschnittsprofils. Insbesondere kann das Abfragen durch abschnittsweises ineinander Eingreifen des ersten Abfrageelements und des Querschnittsprofils erfolgen.

Das zweite Abfrageelement dient zum Abfragen bzw. zum zweiten Abfragen des Querschnittsprofils. Das zweite Abfrageelement ist vorzugsweise in dem Zylindergehäuse derart angeordnet, dass es in seiner Sperrstellung in den Zylinderkern ragt und in seiner Freigabestellung nicht in den Zylinderkern ragt. Mit anderen Worten ist das zweite Abfrageelement in seiner Freigabestellung nicht in dem Zylinderkern angeordnet. Das zweite Abfrageelement kann in seiner Sperrstellung mit einem Abschnitt in den Schlüsselkanal eindringen, wenn der Schlüsselkanal mit der Öffnung in der Mantelfläche des Zylinderkerns radial zu dem zweiten Abfrageelement ausgerichtet ist. Mit anderen Worten nimmt das zweite Abfrageelement dann seine jeweilige Sperrstellung ein, wenn es durch die Öffnung in der Mantelfläche in den Schlüsselkanal eindringen kann. In der Sperrstellung ist das zweite Abfrageelement abschnittsweise in dem Zylinderkern und in dem Zylindergehäuse angeordnet, sodass die Drehbewegung des Zylinderkerns gesperrt ist. Insbesondere kann das zweite Abfrageelement dann auf Scherung zwischen dem Zylinderkern und dem Zylindergehäuse belastet werden, sodass die Drehbewegung des Zylinderkerns gesperrt ist. Das zweite Abfrageelement kann beispielsweise ein im Wesentlichen zylindrisches oder im Wesentlichen quaderförmiges Element sein, das in einer radialen Richtung mittels einer Feder oder eines elastischen Elements bewegbar ist. Das zweite Abfrageelement kann insbesondere ein flaches oder konisches Ende aufweisen, das dazu eingerichtet ist, sich auf dem Querschnittsprofil abzustützen. Weist die Zylindermantelfläche des Zylinderkerns zu dem zweiten Abfrageelement, oder ist die Öffnung in der Zylindermantelfläche durch die erste Schlüsselschmalseite versperrt, sodass das zweite Abfrageelement nicht in den Schlüsselkanal eindringen kann, dann ist das zweite Abfrageelement nicht in seine jeweilige Sperrstellung bewegbar. Mit anderen Worten wird dann das zweite Abfrageelement in seiner jeweiligen Freigabestellung gehalten. Unter dem Begriff Eindringen wird in der vorliegenden Offenbarung verstanden, dass das zweite Abfrageelement ausreichend tief in den Zylinderkern eindringt, sodass die Drehbewegung gesperrt ist; ragt lediglich ein, insbesondere rundes, Ende des zweiten Abfrageelements in den Zylinderkern, der durch Anlage an einer Kante des Schlüsselkanals bei Fortsetzung der Drehbewegung ein Zurückbewegen des zweiten Abfrageelements in die Freigabestellung bewirkt, handelt es sich nicht um ein Eindringen.

Das Abfragen bzw. zweite Abfragen mittels des zumindest einen zweiten Abfrageelements erfolgt bei vollständig in den Schließzylinder eingeführtem Schlüssel durch ein Abfragen der Kontur der Schlüsselschmalseite. Das zweite Abfragen dient insbesondere zum Abfragen des höheren Abschnitts bzw. Sicherheitsmerkmals der in der radialen Richtung des Zylinderkerns mindestens zwei unterschiedlich hohe Abschnitte des Querschnittsprofils. Insbesondere wird ausschließlich ein höchster Abschnitt in der Höhenrichtung bzw. in der radialen Richtung abgefragt. Mit anderen Worten wird insbesondere ausschließlich ein Abschnitt, der radial am weitesten außenliegend angeordnet ist, abgefragt. Das Abfragen kann erfolgen, wenn das Querschnittsprofil das zweite Abfrageelement während der Drehbewegung des Zylinderkerns passiert. Beim Abfragen kann das Eindringen des zweiten Abfrageelements in den Schlüsselkanal mittels des Querschnittsprofils an der Schlüsselschmalseite entweder verhindert werden, wodurch das zweite Abfrageelement in seiner Freigabestellung verbleibt, oder zugelassen werden, wodurch das zweite Abfrageelement in seine Sperrstellung bewegt wird. Insbesondere erfolgt das Abfragen mittels des zweiten Abfrageelements durch die Öffnung in der Zylindermantelfläche.

Auf diese Weise ist es möglich eine verbesserte Abfrage bereitzustellen. Die verbesserte Abfrage wird durch eine zweistufige Abfrage bereitgestellt. Die zweistufige Abfrage fragt das Querschnittsprofil doppelt ab, indem zumindest einzelne Abschnitte bzw. Sicherheitsmerkmale des Querschnittsprofils mit zwei unterschiedlichen Abfragemethoden nacheinander abgefragt werden. Mit anderen Worten wird bei der zweiten Abfrage ein definierter Abschnitt bzw. Sicherheitsmerkmal des Querschnittsprofils abgefragt, der zuvor bereits die erste Abfrage überwunden haben muss. Einzelne Sicherheitsmerkmale des Querschnittsprofils müssen somit zwei unterschiedlichen Abfragemethoden standhalten. Diese zweistufige Abfrage geht somit über eine Erhöhung der möglichen Profilvariationen bzw. Schließgeheimnisse hinaus. Vielmehr müssen zumindest einzelne Abschnitte des Profils zwei Kriterien erfüllen. Insbesondere muss das Querschnittsprofil einerseits für eine erste Stufe der Abfrage niedrig genug und für eine zweite Stufe der Abfrage hoch genug sein. Somit ergibt sich ein unmittelbarer Zusammenhang des ersten und des zweiten Abfragens. Hierdurch wird die Sicherheit erhöht. Des Weiteren wird durch die zweistufige Abfrage, da das Querschnittsprofil in der Höhenrichtung mindestens zwei unterschiedlich hohe Abschnitte bzw. Sicherheitsmerkmale aufweist, die Manipulationssicherheit gewährleistet. Mit anderen Worten kann der höhere Abschnitt des Querschnittsprofils zur Überwindung der ersten Abfrage nicht einfach abgetragen oder abgeschliffen werden, da er dann für die anschließende zweite Abfrage nicht mehr zur Verfügung steht.

Durch die Ausgestaltung des ersten Abfrageelements ergebenen sich weitere Vorteile. Da das erste Abfrageelement unbeweglich in dem Zylinderkern angeordnet ist, findet keine Verschleiß fördernde Relativbewegung zwischen dem ersten Abfrageelement und anderen Komponenten des Schließzylinders statt. Außerdem ist eine unbewegliche Anordnung mechanisch weniger komplex als eine bewegliche. Somit wird eine verringerte Ausfallwahrscheinlichkeit bzw. eine verbesserte Lebenszeit des Schließzylinders gewährleistet. Zudem muss lediglich ein einziges Element, das erste Abfrageelement, eingesetzt werden, um die zweistufige Abfrage, insbesondere nachrüstbar, bereitzustellen. Die Montage ist daher einfach und schnell durchführbar. Somit wird die Fehleranfälligkeit bei der Montage und die Montagekosten reduziert.

Gemäß der Erfindung wird ein Verfahren zum Freigeben bzw. Entsperren oder zum Sperren eines Schließzylinders mit einem Zylindergehäuse und einem in dem Zylindergehäuse drehbar gelagerten Zylinderkern bereitgestellt, wobei der Zylinderkern einen Schlüsselkanal zum Einführen eines Schlüsselschafts eines Schlüssels in einer Schlüsseleinschubrichtung aufweist, wobei der Schließzylinder des Weiteren eine Mehrzahl von Sperrsicherungen aufweist, die dazu eingerichtet sind, einen Sperrzustand oder einen Freigabezustand des Schließzylinders zu bewirken, wobei in dem Freigabezustand eine Drehbewegung des Zylinderkerns in dem Zylindergehäuse freigegeben ist und in dem Sperrzustand gesperrt ist, und wobei der Schließzylinder durch vollständiges Einführen des Schlüssels in den Schlüsselkanal des Zylinderkerns von dem Sperrzustand in den Freigabezustand überführbar ist, gekennzeichnet durch die folgenden Schritte: Bereitstellen des Schließzylinders und des Schlüssels, wobei der Schließzylinder ein erstes Abfrageelement und zumindest ein zweites Abfrageelement zum Abfragen eines Querschnittsprofils an einer Schlüsselschmalseite des Schlüssels aufweist, wobei sich das Querschnittsprofil in einer Längsrichtung des Schlüsselschafts erstreckt und über eine gesamte Länge der Schlüsselschmalseite in der Längsrichtung konstanten ist, wobei das erste Abfrageelement in dem Zylinderkern angeordnet ist und in den Schlüsselkanal ragt, erstes Abfragen des Querschnittsprofils, wobei das Querschnittsprofil während des Einführens des Schlüssels an dem ersten Abfrageelement in der Schlüsseleinschubrichtung entlanggeführt und beim Passieren des ersten Abfrageelements geprüft wird, insbesondere wobei das erste Abfrageelement und das Querschnittsprofil ineinander eingreifen, wobei das erste Abfragen endet, wenn der Schlüssel vollständig eingeführt ist, anschließend zweites Abfragen des Querschnittsprofils bei vollständig eingeführtem Schlüssel, wobei das Querschnittsprofil während der Drehbewegung des Zylinderkerns in dem Zylindergehäuse mit dem Zylinderkern mitbewegt und an dem zumindest einen zweiten Abfrageelement in einer Drehrichtung der Drehbewegung entlanggeführt wird, wobei das Querschnittsprofil radial außenliegend in dem Zylinderkern angeordnet ist und durch den Schlüsselkanal radial zugänglich für das zumindest eine zweite Abfrageelement ist, wobei das zumindest eine zweite Abfrageelement in Bezug auf den Zylinderkern radial nach innen vorgespannt und zwischen einer jeweiligen Sperrstellung und einer jeweiligen Freigabestellung bewegbar ist, wobei das Querschnittsprofil beim Passieren des zumindest einen zweiten Abfrageelements geprüft wird, wobei das zweite Abfragen endet, wenn das Querschnittsprofil das zumindest eine zweite Abfrageelement vollständig passiert hat oder wenn das zumindest eine zweite Abfrageelement in die Sperrstellung bewegt wurde und entweder Freigeben bzw. Entsperren der Drehbewegung des Zylinderkerns in dem Zylindergehäuse durch Halten des zumindest einen zweiten Abfrageelements in der jeweiligen Freigabestellung zum Entsperren des Schließzylinders, wobei das Halten erfolgt, indem sich das zumindest eine zweite Abfrageelement radial auf dem Querschnittsprofil abstützt oder Sperren der Drehbewegung des Zylinderkerns in dem Zylindergehäuse durch Bewegen des zumindest einen zweiten Abfrageelements in die jeweilige Sperrstellung zum Sperren des Schließzylinders.

Das Verfahren eignet sich insbesondere zur Durchführung mit einem Schließzylinder gemäß der Erfindung oder einem Schließsystem gemäß dem Ausführungsbeispiel der Erfindung.

Der Schritt des ersten Abfragens dient insbesondere zum Abfragen des tieferen Abschnitts bzw. Sicherheitsmerkmals der in der radialen Richtung des Zylinderkerns mindestens zwei unterschiedlich hohe Abschnitte des Querschnittsprofils. Mittels des ersten Abfragens kann die, insbesondere vollständige, Kontur der Schlüsselschmalseite abgefragt werden. Dabei können die unterschiedlich hohen Abschnitte der Kontur des ersten Abfrageelements die unterschiedlich hohen Abschnitte des Querschnittsprofils abfragen. Insbesondere kann das Abfragen durch abschnittsweises ineinander Eingreifen des ersten Abfrageelements und des Querschnittsprofils erfolgen. Der Schritt des ersten Abfragens erfolgt beim Passieren des Querschnittsprofils. Das bedeutet, dass die Abfrage nicht über das gesamte Querschnittsprofil gleichzeitig, sondern sukzessive entlang der Längsrichtung des Schlüsselschafts erfolgt. Mittels des ersten Abfragens können Abschnitte der Kontur erkannt werden, die in der Höhenrichtung bzw. der radialen Richtung zu hoch sind. Weist ein zu prüfendender Schlüssel einen zu hohen Abschnitt auf, kann das erste Abfragen nicht fortgesetzt werden und der Schlüssel wird durch Formschluss an dem weiteren Einführen in den Schlüsselkanal gehindert. Mit anderen Worten kann das erste Abfragen das Einschieben des Schlüssels verhindern. Insbesondere erfolgt der Schritt des ersten Abfragens in einer unverdrehten Stellung des Zylinderkerns.

Der Schritt des zweiten Abfragens setzt voraus, dass ein zum Schließzylinder passender Schlüssel eingeführt wurde, der den Schließzylinder in den Freigabezustand versetzt. Der Schritt des zweiten Abfragens dient insbesondere zum Abfragen des höheren Abschnitts bzw. Sicherheitsmerkmals der in der radialen Richtung des Zylinderkerns mindestens zwei unterschiedlich hohe Abschnitte des Querschnittsprofils. Der Schritt des zweiten Abfragens wird ausgeführt, wenn das Querschnittsprofil in der Drehrichtung der Drehbewegung an dem zumindest einen zweiten Abfrageelement entlanggeführt wird. Da sich der Schlüsselkanal in der axialen Richtung im Zylinderkern erstreckt, passiert der gesamte Schlüsselkanal bei der Drehbewegung im gleichen Moment das zumindest eine zweite Abfrageelement. Somit ist das vollständige Querschnittsprofil in diesem Moment für jedes zweite Abfrageelement radial zugänglich. Das bedeutet, dass die Abfrage über das gesamte Querschnittsprofil gleichzeitig, insbesondere an beliebigen Stellen des Querschnittsprofils, erfolgen kann. Das zweite Abfrageelement kann insbesondere das Querschnittsprofil in der radialen Richtung durch Kontakt abtasten. Mittels des zweiten Abfragens kann geprüft werden, ob definierte Abschnitte der Kontur in der Höhenrichtung bzw. der radialen Richtung ausreichend hoch sind. Insbesondere erfolgt das Abfragen mittels des zweiten Abfrageelements durch die Öffnung in der Zylindermantelfläche. Beim Abfragen kann das Eindringen des zweiten Abfrageelements in den Schlüsselkanal mittels des Querschnittsprofils an der Schlüsselschmalseite entweder verhindert werden, wodurch das zweite Abfrageelement in seiner Freigabestellung verbleibt, oder zugelassen werden, wodurch das zweite Abfrageelement in seine Sperrstellung bewegt wird. Mit anderen Worten kann das zweite Abfragen das Drehen des eingeführten Schlüssels verhindern, sodass keine vollständige Drehung zum Entriegeln des Schließzylinders erfolgen kann. Insbesondere erfolgt der Schritt des zweiten Abfragens in einer verdrehten Stellung des Zylinderkerns.

Der Schritt des Freigebens der Drehbewegung setzt voraus, dass ein Schlüssel mit dem passenden Querschnittsprofil an der Schlüsselschmalseite in den Schließzylinder eingeführt wurde. Durch den Schritt des Freigebens der Drehbewegung kann die vollständige Drehbewegung in der Drehrichtung oder entgegengesetzt der Drehrichtung durchgeführt werden. Insbesondere kann die verbleibende Drehbewegung bis zum Entriegeln des Schließzylinders durchgeführt werden. Insbesondere wenn eine Mehrzahl von zweiten Abfrageelementen vorliegt, müssen alle der zweiten Abfrageelemente in der jeweiligen Freigabestellung gehalten werden, um den Schritt des Freigebens auszuführen.

Der Schritt des Sperrens der Drehbewegung erfolgt alternativ zu dem Schritt des Freigebens. Der Schritt des Sperrens setzt voraus, dass ein Schlüssel ohne das passende Querschnittsprofil an der Schlüsselschmalseite in den Schließzylinder eingeführt wurde. Das Bewegen des zumindest einen zweiten Abfrageelements in die jeweilige Sperrstellung kann durch die Öffnung in der Zylindermantelfläche in den Schlüsselkanal erfolgen. Durch den Schritt des Sperrens der Drehbewegung kann keine weitere Drehbewegung mehr erfolgen. Der Zylinderkern wird von dem zumindest einen zweiten Abfrageelement fixiert. Der Zylinderkern verbleibt somit in seiner aktuellen Stellung im Zylindergehäuse. Da der Schlüssel nur in der unverdrehten Stellung entnommen werden kann, kann durch das Sperren dann auch die Entnahme eines nicht passenden Schlüssels, insbesondere gefälschten oder manipulierten Schlüssels, verhindert werden. Insbesondere wenn eine Mehrzahl von zweiten Abfrageelementen vorliegt, genügt das Bewegen eines der zweiten Abfrageelemente in die jeweilige Sperrstellung, um den Schritt des Sperrens auszuführen.

Das Verfahren weist somit dieselben Vorteile auf, wie dies für den eingangs genannten Schließzylinder gemäß der Erfindung bzw. für das Schließsystem gemäß dem Ausführungsbeispiel der Erfindung. Insbesondere wird durch die festgelegte Reihenfolge des Schritts des ersten Abfragens vor dem Schritt des zweiten Abfragens die zweistufige Abfrage bereitgestellt.

Ein nicht zur Erfindung gehöriges Verfahren zum Herstellen eines Schlüssels, insbesondere Bartschlüssels, und eines dazu komplementären ersten Abfrageelements für einen Schließzylinder gemäß der Erfindung weist die folgenden Schritte auf: Bereitstellen eines Schlüsselrohlings, wobei der Schlüsselrohling einen sich entlang einer Längsrichtung erstreckenden Schlüsselschaft mit zwei Schlüsselbreitseiten und zwei Schlüsselschmalseiten aufweist, Bereitstellen eines Abfrageelementrohlings für das erste Abfrageelement, insbesondere wobei der Abfrageelementrohling plattenförmig ist, Bearbeiten einer ersten der Schlüsselschmalseiten zum Ausbilden eines Querschnittsprofils der ersten Schlüsselschmalseite, wobei das Querschnittsprofil in der Längsrichtung des Schlüsselschafts über eine gesamte Länge der ersten Schlüsselschmalseite konstant ausgebildet wird und Bearbeiten des Abfrageelementrohlings für das erste Abfrageelement zum Ausbilden eines Prüfprofils zum Prüfen des Querschnittsprofils der ersten Schlüsselschmalseite, wobei das Prüfprofil und das Querschnittsprofil abschnittsweise komplementär zueinander ausgebildet sind, sodass das Prüfprofil und das Querschnittsprofil abschnittsweise ineinander eingreifen können.

Das Verfahren eignet sich insbesondere zum Herstellen eines Schlüssel und zum Herstellen eines ersten Abfrageelements eines Schließzylinders gemäß der Erfindung.

Der Schlüsselrohling kann bereits insbesondere an den Schlüsselbreitseiten ein Profil zum Entsperren einer Mehrzahl von Zuhaltungen des Schließzylinders aufweisen.

Das Prüfprofil und das Querschnittsprofil werden abschnittsweise komplementär zueinander ausgebildet. Komplementär bedeutet, dass sich einzelne Abschnitte beider Profile hinsichtlich einer geometrischen Form entsprechen können und Gegenstücke zueinander bilden. Insbesondere wird ein jeweiliger, bezogen auf die Höhenrichtung des Schlüssel bzw. die radiale Richtung des Zylinderkerns, tiefster Abschnitt beider Profile komplementär gefertigt. Jedoch sind beide Bearbeitungsschritten derart auszuführen, dass ein ausreichend großes Spiel zwischen den sich entsprechenden komplementären Abschnitten beider Profile sichergestellt ist, sodass das Einführen des Schlüssels ohne Kontakt der ersten Schlüsselrückseite mit dem ersten Abfrageelement möglich ist. Hierzu sind insbesondere sich überlappende Fertigungstoleranzbereiche für beide Bearbeitungsschritte zu vermeiden. Insbesondere kann ein Anlageabschnitt des ersten Abfrageelements so gefertigt sein, dass eine maximale Eindringtiefe in der Aufnahme begrenzt wird. Auf diese Weise kann sichergestellt werden, dass das Prüfprofil entgegen der radialen Richtung in eine definierte Tiefe in den Schlüsselkanal ragt. Auf diese Weise kann ein Spiel zwischen dem Prüfprofil und dem Querschnittsprofil eingestellt werden. Gleiches gilt für die Fertigung einer Mehrzahl von Schlüsseln oder Abfrageelementen. Die Schritte des Bearbeitens können insbesondere mit Prozessen des Umformens oder des Trennens, insbesondere Spanen mit geometrisch bestimmter Schneide, bzw. spanhebende Bearbeitung durchgeführt werden.

Der Schritt des Bearbeitens der ersten der Schlüsselschmalseiten erfolgt zudem unter Berücksichtigung einer Form, insbesondere dem Durchmesser, des Zylinderkerns. Insbesondere kann eine Erhebung des Querschnittsprofils so ausgestaltet sein, dass das Querschnittsprofil das Eindringen jedes zweiten Abfrageelements in den Schlüsselkanal verhindern kann. Mit anderen Worten kann die Erhebung als ein höchster Abschnitt des Querschnittsprofils so gefertigt werden, dass der Abschnitt auf Höhe der Zylindermantelfläche angeordnet ist. Der Schritt des Bearbeitens der ersten der Schlüsselschmalseiten kann zudem unter Berücksichtigung einer Form des zumindest einen zweiten Abfrageelements erfolgen. Beispielsweise kann das zweite Abfrageelement an einem Ende konisch gefertigt und dazu eingerichtet sein, in den Schlüsselkanal einzudringen. In diesem Fall kann die Erhebung in der Breitenrichtung des Schlüsselschafts in einer Breite, entsprechend der Breite des Konus des zweiten Abfrageelements, angeordnet sein, sodass die Erhebung das zweite Abfrageelement, insbesondere auf der Höhe der Zylindermantelfläche, abstützen kann, um ein Eindringen des zweiten Abfrageelements in den Schlüsselkanal zu verhindern. Es versteht sich von selbst, dass bei einem Wendeschlüssel an der zweiten Schlüsselschmalseite ebenfalls durch den Schritt des Bearbeitens der Schlüsselschmalseite ein Querschnittsprofil ausgebildet werden kann. Dabei handelt es sich dann um ein gleichartiges und gleich wirkendes Querschnittsprofil, das derart ausgebildet wird, dass beide Querschnittsprofile bezogen auf eine Längsachse des Schlüssels zueinander rotationssymmetrisch ausgebildet sind.

Der Schritt des Bearbeiten des Abfrageelementrohlings erfolgt des Weiteren unter Berücksichtigung der Erhebung des Querschnittsprofils. Insbesondere muss der Abfrageelementrohling so bearbeitet werden, dass die Erhebung des Querschnittsprofils beim Einführen des Schlüssels das erste Abfrageelement passieren kann.

Durch das aufeinander abgestimmte Herstellen des Schlüssels und des dazu komplementären ersten Abfrageelements für einen Schließzylinder kann ein möglichst geringes Spiel zwischen den sich entsprechenden komplementären Abschnitten beider Profile erreicht werden. Mit kleiner werdendem Spiel steigen die Anforderungen an die Genauigkeit der Bearbeitungsschritte. Insbesondere kann es für unbefugte Dritte ohne Kenntnis der Toleranzen erschwert sein, den Schlüssel herzustellen. Auf diese Weise kann die Fälschungssicherheit des Schlüssels und somit die Sicherheit des Schließsystems verbessert werden.

Ein Verfahren zum Herstellen eines Schlüssels, insbesondere Bartschlüssels, für einen Schließzylinder mit einem ersten Abfrageelement und zumindest einem zweiten Abfrageelement weist die folgenden Schritte auf: Bereitstellen eines Schlüsselrohlings, wobei der Schlüsselrohling einen sich entlang einer Längsrichtung erstreckenden Schlüsselschaft mit zwei Schlüsselbreitseiten und zwei Schlüsselschmalseiten aufweist und Bearbeiten einer ersten der Schlüsselschmalseiten zum Ausbilden eines Querschnittsprofils der ersten Schlüsselschmalseite, wobei das Querschnittsprofil in der Längsrichtung des Schlüsselschafts über eine gesamte Länge der ersten Schlüsselschmalseite konstanten ausgebildet wird, wobei das Querschnittsprofil entsprechend einem Prüfprofil des ersten Abfrageelements abschnittsweise komplementär ausgebildet wird, sodass das Prüfprofil und das Querschnittsprofil abschnittsweise ineinander eingreifen können und wobei das Querschnittsprofil mit zumindest einer Erhebung derart ausgebildet wird, dass ein höchster Punkt der Erhebung bei vollständig in den Schließzylinder eingeführtem Schlüssel in einer radialen Richtung bezogen auf einen Zylinderkern des Schließzylinders auf einer Höhe der Zylindermantelfläche angeordnet ist.

Das Verfahren eignet sich insbesondere zum Herstellen eines nicht zur Erfindung gehörigen Schlüssels.

Insbesondere kann der Schritt des Bearbeitens der ersten der Schlüsselschmalseiten entsprechend dem Schritt des Bearbeitens der ersten der Schlüsselschmalseiten unter Berücksichtigung einer Form, insbesondere dem Durchmesser, des Zylinderkerns und insbesondere unter Berücksichtigung einer Form des zumindest einen zweiten Abfrageelements erfolgen. Insbesondere wird das Bearbeiten mit Kenntnis der Fertigungstoleranzen des ersten Abfrageelements des Schließzylinders, für den der Schlüssel bestimmt ist, durchgeführt, wobei es sich um einen Schließzylinder gemäß der Erfindung handeln kann.

Auf diese Weisen lassen sich Schlüssel fertigen, die für die zweistufige Abfrage in einem Schließzylinder, insbesondere gemäß der Erfindung bzw. für die zweistufige Abfrage während des Verfahrens gemäß der Erfindung geeignet sind, ohne, dass das erste Abfrageelement in dem gleichen Verfahren hergestellt werden muss. Auf diese Weise können beispielsweise Schlüssel nachgemacht werden oder das Querschnittsprofil nachträglich an der ersten Schlüsselschmalseite gefertigt werden, wenn Schlüssel einer bestehenden Schließanlage nachträglich für die zweistufige Abfrage eingerichtet werden sollen.

Ein Verfahren zum Konfigurieren eines Schließsystems mit zumindest einem Schließzylinder und zumindest einem Schlüssel weist den folgenden Schritt auf: Einsetzen eines ersten Abfrageelements in den zumindest einen Schließzylinder, wobei das erste Abfrageelement zum Abfragen des Querschnittsprofils an der Schlüsselschmalseite des zumindest einen Schlüssels eingerichtet ist, wobei das Einsetzen derart erfolgt, dass das erste Abfrageelement in den Schlüsselkanal ragt, um das Querschnittsprofil, insbesondere über eine gesamte Länge des Querschnittsprofils während des Einführens des Schlüssels, abzufragen.

Das Verfahren eignet sich insbesondere zum Konfigurieren eines Schließsystems gemäß dem Ausführungsbeispiel der Erfindung.

Durch den Schritt des Einsetzens wird das erste Abfrageelement unbeweglich, insbesondere starr, an dem Zylinderkern fixiert. Das Einsetzten erfolgt insbesondere bei ausgebautem Zylinderkern. Insbesondere kann das erste Aufnahmeelement mit einem Abschnitt in einen Schlitz oder eine Aufnahmebohrung in dem Zylinderkern fixiert werden. Das Einsetzen kann reversibel sein. Auf diese Weise kann das erste Abfrageelement einfach und kostengünstig montiert werden kann.

Das Einsetzen kann insbesondere nachträglich nach der Inbetriebnahme des Schließsystems erfolgen. Auf diese Weise ist es möglich, nachträglich die Kodierung zum Entsperren jedes Schließzylinders des Schließsystems zu ändern. Beispielsweise können, ähnlich wie bei Bauschlössern, zwei Arten von Schlüsseln verwendet werden, sodass nach Abschluss der Bauarbeiten die Profilabfragelemente eingesetzt werden, um nur noch die Nutzung einer Art der Schlüssel, nämlich der Schlüssel mit einem entsprechenden Querschnittsprofil an der ersten Schlüsselschmalseite, zu ermöglichen. In einem weiteren Anwendungsfall kann der Zugang zu einzelnen Bereichen selektiv eingeschränkt werden, indem nur die entsprechenden Schließzylinder mit einem ersten Abfrageelement versehen werden, die den Zugang zu diesen Bereichen reglementieren. In diesem Fall können in der gesamten Schließanlage gleichartige Schlüssel verwendet werden, die sich nur im Hinblick auf die Ausgestaltung der Schlüsselschmalseite unterscheiden, sodass nur die Schlüssel Zugang zu den selektiv eingeschränkten Bereichen ermöglichen, die das passende Querschnittsprofil an einer Schlüsselschmalseite aufweisen. Somit lässt sich eine erhöhte Flexibilität bei der Konfiguration des Schließzylinders bereitstellt.

Die eingangs gestellte Aufgabe wird daher vollkommen gelöst.

In einer Ausgestaltung kann vorgesehen sein, dass das erste Abfrageelement in der Schlüsseleinschubrichtung vor jedem zweiten Abfrageelement in dem Zylinderkern angeordnet ist.

Auf diese Weise kann sichergestellt werden, dass kein Abschnitt des Querschnittsprofils dem zweiten Abfragen mittels des zumindest eine zweite Abfrageelement zugänglich gemacht wird, ohne zuvor durch das erste Abfragen mittels des ersten Abfrageelements abgefragt zu werden. Somit kann die zweistufige Abfrage sichergestellt werden.

In einer weiteren Ausgestaltung kann vorgesehen sein, dass das erste Abfrageelement dazu eingerichtet ist, das Querschnittsprofil in der Schlüsseleinschubrichtung über die gesamte Länge der Schlüsselschmalseite während des Einführens des Schlüssels in den Schlüsselkanal abzufragen.

Das erste Abfrageelement kann hierzu in der Schlüsseleinschubrichtung in einem vorderen Bereich Schlüsselkanals angeordnet sein, sodass die erste Schlüsselschmalseite beim Einführen des Schlüssels das erste Abfrageelement vollständig passiert. In anderen Worten muss das erste Abfrageelement derart angeordnet sein, dass es sich bei vollständig eingeführtem Schlüssel an einer Position befindet, die in der Längsrichtung des Schlüsselschafts zwischen der ersten Schlüsselschmalseite und dem Schlüsselkopf liegt.

Auf diese Weise kann das Querschnittsprofil über die gesamte Länge der Schlüsselschmalseite für das zweistufige Abfragen genutzt werden.

In einer weiteren Ausgestaltung kann vorgesehen sein, dass das zumindest eine zweite Abfrageelement dazu eingerichtet ist, in seiner Sperrstellung die Drehbewegung zu sperren, sodass der Zylinderkern in der verdrehten Stellung irreversibel fixiert ist und der Schlüssel nicht mehr aus dem Schlüsselkanal entnehmbar ist.

Auf diese Weise ist der Schließzylinder vor weiteren Angriffen mit einem nicht passenden Schlüssel geschützt, da zunächst der fixierte Schlüssel entfernt werden muss. Darüber hinaus versperrt der fixierte Schlüssel den Zugang zu den Sperrsicherungen und jedem zweiten Abfrageelement, sodass keine Manipulation dieser Elemente stattfinden kann. Ein weiterer Vorteil ergibt sich dadurch, dass der Einbruchsversuch nicht unentdeckt bleibt, da der Schlüssel im Schließzylinder zurückgelassen wird.

In einer weiteren Ausgestaltung kann vorgesehen sein, dass der Zylinderkern zumindest eine radial nach innen in den Schlüsselkanal ragende Aufnahme, insbesondere Bohrung, zum Aufnehmen des zumindest einen zweiten Abfrageelements aufweist, wobei das Fixieren des Zylinderkerns in der verdrehten Stellung mittels Formschluss des zumindest einen zweiten Abfrageelements in der zumindest einen Aufnahme bereitgestellt wird.

Die Aufnahme bildet einen radialen Zugang bzw. Öffnung in den Schlüsselkanal. Die Aufnahme ist insbesondere entsprechend einer Außenform des zweiten Abfrageelements ausgestaltet. Die Aufnahme wird insbesondere in einer entsprechenden Anzahl zu der Anzahl der zweiten Abfrageelemente bereitgestellt. Jede Aufnahme ist derart ausgestaltet, dass das Querschnittsprofil eines passenden Schlüssels das Eindringen jedes zweiten Abfrageelements in die entspreche Aufnahme verhindert. Hierfür kann die Aufnahme beispielsweise radial weiter innenliegend angeordnet sein als ein höchster Abschnitt des Querschnittsprofils in der Höhenrichtung.

Auf diese Weise kann jedes zweite Abfrageelement in der Sperrstellung in definierter Lage, vorzugsweise vollflächig, in der tangentialen Richtung in der Aufnahme zur Anlage kommen. Auf diese Weise wird die Sperrung der Drehbewegung verbessert.

In einer weiteren Ausgestaltung kann vorgesehen sein, dass die verdrehte Stellung um 90° bis 270°, besonders bevorzugt um 120° bis 240°, insbesondere um 180° zu der unverdrehten Stellung verdreht ist.

In einer weiteren Ausgestaltung kann vorgesehen sein, dass das erste Abfrageelement ein Prüfprofil aufweist, das radial nach innen in den Schlüsselkanal ragt, und wobei das erste Abfrageelement mittels des Prüfprofils dazu eingerichtet ist, das Querschnittsprofil an der Schlüsselschmalseite, insbesondere während des Einführens des Schlüssels, abzufragen und wobei das zumindest eine zweite Abfrageelement dazu eingerichtet ist, radial in den Zylinderkern in den Schlüsselkanal einzudringen, sodass sich das zumindest eine zweite Abfrageelement in der jeweiligen Sperrstellung befindet, um die Drehbewegung des Zylinderkerns zu sperren, und wobei das zumindest eine zweite Abfrageelement des Weiteren dazu eingerichtet ist, insbesondere bei vollständig eingeführtem Schlüssel, sich auf dem Querschnittsprofil an der Schlüsselschmalseite des Schlüssels radial abzustützen, um in der jeweiligen Freigabestellung zu verbleiben, um die Drehbewegung des Zylinderkerns in dem Zylindergehäuse freizugeben.

Das Prüfprofil ist insbesondere einstückig mit dem ersten Abfrageelement ausgebildet. Mit anderen Worten ist das Prüfprofil integral mit dem ersten Abfrageelement geformt. Das Prüfprofil ragt, insbesondere abschnittsweise, radial nach innen in den Schlüsselkanal. Mit anderen Worten ragt das Prüfprofil entgegen der radialen Richtung in den Schlüsselkanal. Hierzu kann das Prüfprofil einen Vorsprung aufweisen. Das Prüfprofil bildet die Kontur des ersten Abfrageelements im inneren des Schlüsselkanals. Zum ersten Abfragen kann das Prüfprofil mit den unterschiedlich hohen Abschnitten der Kontur des ersten Abfrageelements die unterschiedlich hohen Abschnitte des Querschnittsprofils abfragen.

Das zumindest eine zweite Abfrageelement strebt, weil es radial vorgespannt ist, radial in Richtung der Zylinderachse des Zylinderkerns. Weist der Schlüsselkanal mit der radialen Öffnung zu dem zweiten Abfrageelement, kann das zweite Abfrageelement aufgrund der Vorspannung radial in den Schlüsselkanal eindringen. Wenn jedoch die erste Schlüsselschmalseite mit dem Querschnittsprofil derart angeordnet ist, dass sie die Öffnung versperrt, ist das zweite Abfrageelement in Anlage mit dem Querschnittsprofil und wird in dieser Position gehalten. Mit anderen Worten stützt sich dann das zweite Abfrageelement auf dem Querschnittsprofil ab. Insbesondere kann hierzu eine Kontaktfläche dazu eingerichtet sein, sich derart an der Kontur des Querschnittsprofils abzustützen, dass kein Abschnitt des zweiten Abfrageelements in den Schlüsselkanal eindringen und die Drehbewegung sperren kann. Die Kontaktfläche kann beispielsweise plan, rund oder konusförmig sein.

Auf diese Weise stellt der Schließzylinder zwei unterschiedliche Abfragemethoden zum Abfragen der Sicherheitsmerkmale des Querschnittsprofils für eine zweistufige Abfrage bereit.

In einer weiteren Ausgestaltung kann vorgesehen sein, dass das Prüfprofil zumindest einen Vorsprung zum Abfragen zumindest einer Vertiefung des Querschnittsprofils der Schlüsselschmalseite aufweist.

Die Vertiefung kann insbesondere eine Nut sein. Die Vertiefung erstreckt sich entgegen der Höhenrichtung und in der Breitenrichtung.

Der Vorsprung kann die Vertiefung, insbesondere während des Einführens des Schlüssels, abfragen. Hierzu kann der Vorsprung komplementär zu der Vertiefung ausgestaltet sein. Das heißt, dass mindestens ein Abschnitt des Vorsprungs komplementär zu einem Abschnitt der Vertiefung ausgestaltet ist. Der Vorsprung weist entgegen der radialen Richtung eine Länge auf. Die Länge kann 0,1 mm bis 1 mm, vorzugsweise 0,2 mm bis 0,6 mm, insbesondere 0,4 mm, betragen. Der Vorsprung weist in der tangentialen Richtung eine Breite auf. Die Breite kann 0,4 mm bis 1,2 mm, vorzugsweise 0,6 mm bis 1 mm, insbesondere 0,8 mm, betragen.

Der Vorsprung und die Vertiefung sind so ausgestaltet, dass es beim Einführen des Schlüssels zu keiner Kollision zwischen dem Vorsprung und der Vertiefung kommen kann. Auf diese Weise wird das erste Abfragen durch einen Formabgleich realisiert.

In einer weiteren Ausgestaltung kann vorgesehen sein, dass das erste Abfrageelement mittels des Vorsprungs dazu eingerichtet ist, eine Tiefe der Vertiefung des Querschnittsprofils der Schlüsselschmalseite abzufragen.

Die Tiefe dient als ein Sicherheitsmerkmal des Querschnittsprofils. Die Tiefe weist von einer Oberfläche der Schlüsselschmalseite entgegen der Höhenrichtung senkrecht zu der Oberfläche in den Schlüsselschaft. Die Tiefe kann 0,2 mm bis 0,8 mm, vorzugsweise 0,3 mm bis 0,7 mm, besonders bevorzugt 0,4 mm bis 0,6 mm insbesondere 0,5 mm, betragen.

Insbesondere kann auch eine Mehrzahl von Vorsprüngen vorgesehen sein, die eine Mehrzahl von Vertiefungen abfragen. Dann prüft jeder Vorsprung jeweils eine Tiefe einer der Vertiefungen ab. Die Mehrzahl der Vorsprünge und Vertiefungen entsprechen sich dann.

Das erste Abfrageelement erlaubt das Einführen des Schlüssels, wenn die Tiefe ausreichend tief ist, um den Vorsprung des ersten Abfrageelements zu unterlaufen. Insbesondere ist dann das erste Sicherheitsmerkmal erfüllt. Auf diese Weise kann eine erste Stufe der zweistufigen Abfrage des Schließzylinders realisiert werden.

In einer weiteren Ausgestaltung kann vorgesehen sein, dass der Vorsprung eine radial nach innen weisende Stirnseite aufweist, die entsprechend einem Boden der Vertiefung der Schlüsselschmalseite ausgestaltet ist, wobei die Stirnseite gerade ausgestaltet ist und wobei die Stirnseite dazu eingerichtet ist, eine Kontur des Bodens abzufragen.

Der Boden ist eine untere Seite der Vertiefung. Die Kontur des Bodens bzw. Bodenkontur ist ein Teil bzw. Abschnitt der Kontur des Querschnittsprofils. Insbesondere kann die Kontur des Bodens ein tiefster Abschnitt der Kontur des Querschnittsprofils sein. Die Kontur des Bodens kann ein weiteres Sicherheitsmerkmal sein.

Die gerade Ausgestaltung der Stirnseite eignet sich besonders gut, um die Kontur des Bodens abzufragen, insbesondere dann, wenn auch der Boden eine gerade Kontur aufweist. Gerade bedeutet in diesem Zusammenhang, dass die Stirnseite oder der Boden im Querschnitt nicht gewellt oder wellenförmig sind. In anderen Worten weist die Kontur im Bereich der Stirnseite oder des Bodens keinen Richtungswechsel auf. Bei einem geringen Spiel können bereits kleine Winkelabweichungen zwischen den geraden Konturen beim ersten Abfragen des Querschnittsprofils zu einer Kollision führen. Auf diese Weise werden hohe Anforderungen an die Fertigungsgenauigkeit gestellt, wodurch die Fälschungssicherheit erhöht wird. Ein weiterer Vorteil der geraden Ausgestaltung liegt in der guten Reproduzierbarkeit, insbesondere mittels spanender Bearbeitungsverfahren. Auf diese Weise ermöglicht die gerade Ausgestaltung die Einhaltung einer hohen Genauigkeit auch bei höheren Stückzahlen.

In einer weiteren Ausgestaltung kann vorgesehen sein, dass das erste Abfrageelement mittels der Stirnseite des Vorsprungs dazu eingerichtet ist, einen Neigungswinkel des Bodens der Vertiefung des Querschnittsprofils der Schlüsselschmalseite abzufragen.

Der Neigungswinkel definiert eine Neigung des Bodens zu einer sich senkrecht zu den Schlüsselbreitseiten und parallel zu einer sich in Längsrichtung erstreckenden Querebene des Schlüsselschafts. Insbesondere weist die Stirnseite einen zum Boden komplementären Neigungswinkel auf. Der Neigungswinkel des Bodens kann ein weiteres Sicherheitsmerkmal sein.

In Verbindung mit der geraden Ausgestaltung der Stirnseite und des Bodens ergibt sich mit dem Neigungswinkel ein kombiniertes Sicherheitsmerkmal. Mit anderen Worten muss sowohl der Neigungswinkel als auch die Ebenheit beider Elemente übereinstimmen, um die erste Stufe der zweistufigen Abfrage des Schließzylinders zu überwinden. Auf diese Weise kann die Fälschungssicherheit weiter erhöht wird.

In einer weiteren Ausgestaltung kann vorgesehen sein, dass der Vorsprung des Weiteren zumindest eine Außenseite aufweist, die entsprechend zumindest einer Flanke der Vertiefung ausgestaltet ist, wobei jede Außenseite gerade ausgestaltet ist und wobei jede Außenseite dazu eingerichtet ist, eine Kontur der Flanke abzufragen.

Die Flanke ist eine Seite bzw. Seitenfläche der Vertiefung. Die Kontur der Flanke bzw. Flankenkontur ist ein Teil bzw. Abschnitt der Kontur des Querschnittsprofils. Insbesondere kann die Kontur der Flanke ein Abschnitt der Kontur des Querschnittsprofils sein, der die Vertiefung in der Breitenrichtung begrenzt. Die Kontur der Flanke kann ein weiteres Sicherheitsmerkmal sein.

Die Ausgestaltung der Flanke kann analog zu der Ausgestaltung des Bodens erfolgen. Somit ergeben sich dieselben Vorteile für diese Ausgestaltung. Insbesondere wird die Sicherheit durch das weitere Sicherheitsmerkmal weiter erhöht.

In einer weiteren Ausgestaltung kann vorgesehen sein, dass das erste Abfrageelement mittels jeder Außenseite des Vorsprungs des Weiteren dazu eingerichtet ist, einen Flankenwinkel zumindest einer Flanke der Vertiefung des Querschnittsprofils der Schlüsselschmalseite abzufragen, wobei der Flankenwinkel zwischen der Flanke und einem Boden der Vertiefung angeordnet ist.

Zum Abfragen des Flankenwinkels kann jede Außenseite jeweils zu der Stirnseite in einem Winkel angeordnet sein, wobei der jeweilige Winkel dem Flankenwinkel der jeweiligen Flanke zu dem Boden der Vertiefung entspricht.

Die Ausgestaltung der Außenseite und des Flankenwinkels kann analog zu der Ausgestaltung der Stirnseite und des Neigungswinkels des Bodens erfolgen. Somit ergeben sich dieselben Vorteile für diese Ausgestaltung. Insbesondere wird die Sicherheit durch das weitere Sicherheitsmerkmal weiter erhöht.

In einer weiteren Ausgestaltung kann vorgesehen sein, dass das erste Abfrageelement mittels des Vorsprungs dazu eingerichtet ist, eine Tiefe und eine Breite der Vertiefung abzufragen, wobei die zumindest eine Vertiefung eine Nut mit zwei Flanken ist.

Die Nut weist die Breite zwischen den Flanken in der Breitenrichtung bzw. in der tangentialen Richtung und die Tiefe entgegen der Höhenrichtung bzw. der radialen Richtung auf. Das erste Abfrageelement ist somit derart ausgestaltet, dass sich ein Spiel zwischen der Stirnseite und dem Boden und zwischen je einer Außenseite und einer Flanke ergibt. Dabei bilden die Fertigungstoleranzen beider Außenseiten bzw. beider Flanken eine Toleranzkette, wodurch die Anforderungen an die Fertigungsgenauigkeit weiter erhöht werden.

In einer weiteren Ausgestaltung kann vorgesehen sein, dass das Prüfprofil des Weiteren zumindest eine Aussparung zum Abfragen zumindest einer Erhebung des Querschnittsprofils der Schlüsselschmalseite aufweist, und wobei das zumindest eine zweite Abfrageelement dazu eingerichtet ist, sich auf der zumindest einen Erhebung der Schlüsselschmalseite des Schlüssels radial abzustützen, um in der jeweiligen Freigabestellung zu verbleiben.

Die Erhebung erstreckt sich in der Höhenrichtung. Mit anderen Worten ist die Erhebung in der Höhenrichtung höher angeordnet als die Vertiefung. Die Erhebung ist in der Breitenrichtung versetzt zu der Vertiefung angeordnet, sodass der Vorsprung des ersten Abfrageelements und die Erhebung in der axialen Richtung nicht miteinander fluchten. Mit anderen Worten sind die Erhebung und der Vorsprung so ausgestaltet, dass sie beim Einführen des Schlüssels nicht miteinander kollidieren können.

Die Aussparung kann die Erhebung, insbesondere während des Einführens des Schlüssels, abfragen. Hierzu kann die Aussparung komplementär zu der Erhebung ausgestaltet sein. Das heißt, dass mindestens ein Abschnitt der Aussparung komplementär zu einem Abschnitt der Erhebung ausgestaltet ist. Die Aussparung weist in der radialen Richtung eine Aussparungslänge auf. Die Aussparungslänge kann 0,04 mm bis 0,4 mm, vorzugsweise 0,06 mm bis 0,3 mm, besonders bevorzugt 0,08 mm bis 0,2 mm, insbesondere 0,1 mm, betragen. Die Aussparung weist in der tangentialen Richtung eine Aussparungsbreite auf. Die Aussparungsbreite kann 0,4 mm bis 1 mm, vorzugsweise 0,5 mm bis 0,8 mm, insbesondere 0,6 mm, betragen. Die Aussparung erstreckt sich in der axialen Richtung durch die gesamte Dicke des ersten Abfrageelements. Die Aussparung ist in der radialen Richtung bzw. der Höhenrichtung höher angeordnet als die Stirnseite des Vorsprungs.

Die Aussparung und die Erhebung sind so ausgestaltet, dass es beim Einführen des Schlüssels zu keiner Kollision zwischen der Aussparung und der Erhebung kommen kann. Auf diese Weise wird das erste Abfragen durch einen Formabgleich realisiert. Das erste Abfrageelement erlaubt das Einführen des Schlüssels, wenn die Erhebung das ersten Abfrageelement im Bereich der Aussparung unterlaufen kann. Insbesondere ist dann ein weiteres Sicherheitsmerkmal erfüllt. Auf diese Weise kann die erste Stufe der zweistufigen Abfrage des Schließzylinders zusätzlich realisiert werden.

Das zweite Abfrageelement kann sich, insbesondere während der Drehbewegung und bei vollständig eingeführtem Schlüssel, auf der Erhebung abstützen. Hierzu kann Erhebung des Querschnittsprofils so ausgestaltet sein, dass das Querschnittsprofil das Eindringen jedes zweiten Abfrageelements in den Schlüsselkanal verhindern kann. Mit anderen Worten kann die Erhebung als ein höchster Abschnitt des Querschnittsprofils so ausgestaltet sein, dass der Abschnitt auf Höhe der Zylindermantelfläche angeordnet ist. Auf diese Weise kann eine zweite Stufe der zweistufigen Abfrage des Schließzylinders realisiert werden.

In einer weiteren Ausgestaltung kann vorgesehen sein, dass das erste Abfrageelement mittels der zumindest einen Aussparung des Weiteren dazu eingerichtet ist, eine Höhe der zumindest einen Erhebung des Querschnittsprofils der Schlüsselschmalseite abzufragen.

Die Höhe dient als ein weiteres Sicherheitsmerkmal des Querschnittsprofils. Die Höhe weist von der Oberfläche der Schlüsselschmalseite in der Höhenrichtung senkrecht weg. Die Höhe kann 0,05 mm bis 0,41 mm, vorzugsweise 0,07 mm bis 0,31 mm, besonders bevorzugt 0,09 mm bis 0,21 mm, insbesondere 0,11 mm, betragen.

Insbesondere kann auch eine Mehrzahl von Aussparungen vorgesehen sein, die eine Mehrzahl von Erhebungen abfragen. Dann prüft jede Aussparung jeweils eine Höhe einer der Erhebungen ab. Die Mehrzahl der Aussparungen und Erhebungen entsprechen sich dann.

Das zweite Abfrageelement erlaubt das Einführen des Schlüssels, wenn die Höhe der Erhebung ausreichend tief ist, um das erste Abfrageelement im Bereich der Aussparung zu unterlaufen.

In einer weiteren Ausgestaltung kann vorgesehen sein, dass die Aussparung eine in Bezug auf den Zylinderkern radial nach innen weisende Stirnseite aufweist, die entsprechend einer Oberfläche der zumindest einen Erhebung ausgestaltet ist und wobei die Stirnseite gerade ausgestaltet ist und wobei die Stirnseite dazu eingerichtet ist, eine Kontur der Oberfläche abzufragen.

Die Kontur der Oberfläche kann ein weiteres Sicherheitsmerkmal sein. Insbesondere kann die Kontur der Oberfläche ein höchster Abschnitt der Kontur des Querschnittsprofils sein.

Die Ausgestaltung der Stirnseite der Aussparung und der Kontur der Oberfläche der Erhebung kann analog zu der Ausgestaltung der Stirnseite des Vorsprungs und der Kontur des Bodens erfolgen. Somit ergeben sich dieselben Vorteile für diese Ausgestaltung. Insbesondere wird die Sicherheit durch das weitere Sicherheitsmerkmal weiter erhöht.

In einer weiteren Ausgestaltung kann vorgesehen sein, dass das erste Abfrageelement mittels der Stirnseite jeder Aussparung dazu eingerichtet ist, einen Neigungswinkel der Oberfläche der Erhebung des Querschnittsprofils der Schlüsselschmalseite abzufragen, wobei die geneigte Oberfläche einen im Profilquerschnitt höchsten Punkt definiert und wobei das zumindest eine zweite Abfrageelement dazu eingerichtet ist, sich an der Erhebung an einer Kontaktline abzustützen, wobei jede Erhebung ausgehend von dem jeweiligen höchsten Punkt in der Längsrichtung des Schlüsselschafts die Kontaktlinie aufweist, insbesondere wobei der Übergang von der Oberfläche zu der jeweiligen Flanke eine Fase ist.

Der Neigungswinkel der Oberfläche definiert eine Neigung der Oberfläche zu einer sich senkrecht zu den Schlüsselbreitseiten und parallel zu einer sich in Längsrichtung erstreckenden Querebene des Schlüsselschafts. Insbesondere weist die Stirnseite der Aussparung einen zur Oberfläche komplementären Neigungswinkel auf. Der Neigungswinkel der Oberfläche kann ein weiteres Sicherheitsmerkmal sein. Der Neigungswinkel kann insbesondere Null betragen.

Der im Profilquerschnitt höchste Punkt ist der höchste Punkt der Kontur des Querschnittsprofils. Der höchste Punkt kann auf Höhe der Zylindermantelfläche angeordnet sein.

Die Kontaktlinie ist eine Projektion des höchsten Punkts in der Längsrichtung bzw. der axialen Richtung. Dabei kann eine Breite des Endes des zweiten Abfrageelements und eine Lage der Kontaktlinie in der Breitenrichtung des Schlüsselschafts derart festgelegt sein, sodass das Ende des zweiten Abfrageelements radial auf die Kontaktlinie trifft und die Erhebung das zweite Abfrageelement, insbesondere auf der Höhe der Zylindermantelfläche, abstützen kann, um ein Eindringen des zweiten Abfrageelements in den Schlüsselkanal zu verhindern.

Die Fase stellt eine definierte Kante der Kontaktlinie bereit. Insbesondere lässt sich so die Lage der Kontaktline besonders einfach bestimmen.

Auf diese Weise kann durch das Zusammenwirken der neben einer Abfrage der Höhe des Querschnittsprofils zudem auch die Lage der Kontaktlinie ein Sicherheitsmerkmal sein.

In einer weiteren Ausgestaltung kann vorgesehen sein, dass das Prüfprofil dazu eingerichtet ist, mit dem Vorsprung zwischen zwei Erhebungen des Querschnittsprofils der Schlüsselschmalseite hindurch in die Vertiefung, beziehungsweise Nut, des Querschnittsprofils der Schlüsselschmalseite zu ragen, um eine Kontur der Vertiefung, beziehungsweise Nut, abzufragen, wobei das Prüfprofil zwei Aussparungen aufweist und das Prüfprofil des Weiteren dazu eingerichtet ist, mit den zwei Aussparungen jeweils eine Erhebung des Querschnittsprofils der Schlüsselschmalseite abzufragen, insbesondere wobei die Aussparungen jeweils eine Kontur der Erhebung abfragen, insbesondere wobei der jeweilige höchste Punkt der Erhebungen auf einer gleichen Höhe ist, sodass beide Erhebungen dazu eingerichtet sind, das zumindest eine zweite Abfrageelement gemeinsam abzustützen.

Die gleiche Höhe der Erhebungen ist eine Höhe in der radialen Richtung des Zylinderkerns bzw. der Höhenrichtung des Schlüsselschafts. Wenn sich das zweite Abfrageelement auf beiden Erhebungen abzustützen kann, kann die Last auf beide Erhebungen verteilt werden.

Durch diese Ausgestaltung des Prüfprofils und des Querschnittsprofils wird ein ineinander Eingreifen der Profile realisiert. Da so der tiefste Abschnitt bzw. ein tiefster Punkt und gleichzeitig der höchste Abschnitt bzw. die höchsten Punkte des Querschnittsprofils zur Überwindung der ersten Stufe der zweistufigen Abfrage abgefragt werden und des Weiteren die höchsten Punkte des Querschnittsprofils zur Überwindung der zweiten Stufe der zweistufigen Abfrage erneut abgefragt werden, wird eine erhöhte Manipulationssicherheit bereitstellt. Ein Entfernen des Querschnittsprofils zur Überwindung der ersten Stufe führt somit zu einem Scheitern an der zweiten Stufe.

Es versteht sich von selbst, dass das Prüfprofil und das Querschnittsprofil auch genau umgekehrt ausgestaltet sein können. Mit anderen Worten kann das Prüfprofil zwei Vorsprünge und eine einzige Aussparung aufweisen und das Querschnittsprofil der Schlüsselschmalseite eine einzige Erhebung und zwei Vertiefungen, die jeweils einander entsprechend ausgebildet sind.

In einer weiteren Ausgestaltung kann vorgesehen sein, dass das erste Abfrageelement plattenförmig ausgestaltet ist und zumindest einen Befestigungsabschnitt zum Befestigen des ersten Abfrageelements in dem Zylinderkern, aufweist.

Das erste Abfrageelement weist in der axialen Richtung eine Ausdehnung auf, die kleiner als eine Ausdehnung in der radialen Richtung und tangentialen Richtung ist. Durch die Plattenform lässt sich das erste Abfrageelement besonders einfach und effizient fertigen.

Der Befestigungsabschnitt ist von dem Prüfabschnitt beabstandet. Der Befestigungsabschnitt kann beispielsweise ein Fortsatz sein, der sich in eine Aufnahme, beispielsweise eine Aussparung oder einen Schlitz oder eine Bohrung in dem Zylinderkern einsetzen lässt.

In einer weiteren Ausgestaltung kann vorgesehen sein, dass das zumindest eine zweite Abfrageelement ein Sperrelement, insbesondere ein Zuhaltungselement, insbesondere ein Gehäusestift ist.

Insbesondere wenn es sich bei dem zweiten Abfrageelement um ein Gehäusestift handelt, kann das zweite Abfrageelement in besonders effizienter Weise bereitgestellt werden. Beispielsweise kann dann der Gehäusestift einer der Sperrsicherungen einerseits als Gehäusestift für die Stiftzuhaltung der Sperrsicherung und andererseits als das zweites Abfrageelement eingesetzt werden.

In einer weiteren Ausgestaltung kann vorgesehen sein, dass der Schließzylinder eine Mehrzahl von zweiten Abfrageelementen, bevorzugt mindestens 4 zweite Abfrageelemente, besonders bevorzugt mindestens 6 zweite Abfrageelemente, aufweist.

Durch eine höhere Anzahl der zweiten Abfrageelemente wird die Sicherheit des Schließzylinders erhöht. Zum einen wird die Wahrscheinlichkeit verringert, dass jedes zweite Abfrageelement derart manipuliert werden kann, dass es in der Freigabestellung verbleibt, zum anderen erhöht sich auch der Widerstand gegen ein Aufbrechen des Schließzylinders, da jedes zweite Abfrageelement die Drehbewegung des Zylinderkerns sperren kann.

In einer weiteren Ausgestaltung kann vorgesehen sein, dass das Querschnittsprofil zumindest eine Vertiefung, aufweist, wobei die Vertiefung dazu eingerichtet ist, von zumindest einem Vorsprung des Prüfprofils des ersten Abfrageelements über die gesamte Länge der ersten Schlüsselschmalseite abgefragt zu werden und wobei das Querschnittsprofil zumindest eine Erhebung aufweist, wobei die zumindest eine Erhebung dazu eingerichtet ist, von dem zumindest einen zweiten Abfrageelement abgefragt zu werden, wobei das zumindest eine zweite Abfrageelement in Bezug auf den Zylinderkern radial nach innen vorgespannt und zwischen einer jeweiligen Sperrstellung und einer jeweiligen Freigabestellung bewegbar ist, wobei die zumindest eine Erhebung des Weiteren dazu eingerichtet ist, das zumindest eine zweite Abfrageelement in Bezug auf den Zylinderkern radial abzustützen, um das zumindest eine zweite Abfrageelement in der jeweiligen Freigabestellung zu halten, um eine Drehbewegung des Zylinderkerns in dem Zylindergehäuse freizugeben.

Bei der Vertiefung und dem Vorsprung sowie der Erhebung kann es sich insbesondere um die Vertiefung und den Vorsprung sowie die Erhebung nach einer der anderen Ausgestaltungen handeln.

Die Vertiefung, insbesondere eine Tiefe der Vertiefung, und die Erhebung, insbesondere die Höhe der Erhebung können je ein Sicherheitsmerkmal des Schlüssels sein. Durch derartige Ausgestaltung der Vertiefung und der Erhebung, sodass es beim Einführen des Schlüssels zu keiner Kollision mit dem ersten Abfrageelement kommt, kann die Überwindung der ersten Stufe der zweistufigen Abfrage des Schließzylinders ermöglicht werden.

Durch derartige Ausgestaltung der Erhebung, sodass es zu einem radialen Abstützen jedes zweiten Abfrageelements auf der Erhebung während der Drehbewegung kommt, kann die Überwindung der zweiten Stufe der zweistufigen Abfrage des Schließzylinders ermöglicht werden.

Auf diese Weise stellt das Querschnittsprofil mittels der Sicherheitsmerkmale eine Kodierung für eine zweistufige Abfrage bereit.

In einer weiteren Ausgestaltung kann vorgesehen sein, dass die zumindest eine Vertiefung eine Tiefe aufweist, die von dem Vorsprung des Prüfprofils abfragbar ist.

Bei der Tiefe kann es sich insbesondere um die Tiefe nach einer der anderen Ausgestaltungen handeln. Die Tiefe kann ein Sicherheitsmerkmal des Schlüssels sein.

In einer weiteren Ausgestaltung kann vorgesehen sein, dass die zumindest eine Vertiefung einen Boden aufweist, wobei der Boden im Profilquerschnitt eine gerade Kontur aufweist, wobei der Boden dazu eingerichtet ist, von einer in Bezug auf den Zylinderkern radial nach innen weisenden Stirnseite eines Vorsprungs des ersten Abfrageelements des Schließzylinders abgefragt zu werden.

Bei dem Boden und der Kontur des Bodens kann es sich insbesondere um den Boden und die Kontur des Bodens nach einer der anderen Ausgestaltungen handeln. Die Kontur des Bodens kann ein weiteres Sicherheitsmerkmal des Schlüssels sein.

In einer weiteren Ausgestaltung kann vorgesehen sein, dass der Boden einen Neigungswinkel aufweist, der eine Neigung des Bodens zu einer sich senkrecht zu den Schlüsselbreitseiten und parallel zu einer sich in Längsrichtung erstreckenden Querebene des Schlüsselschafts definiert, wobei der Neigungswinkel des Bodens von der Stirnseite des Vorsprungs abgefragt werden kann.

Bei dem Neigungswinkel des Bodens kann es sich insbesondere um den Neigungswinkel des Bodens nach einer der anderen Ausgestaltungen handeln. Der Neigungswinkel des Bodens kann ein weiteres Sicherheitsmerkmal des Schlüssels sein.

In einer weiteren Ausgestaltung kann vorgesehen sein, dass die zumindest eine Vertiefung zumindest eine Flanke aufweist, wobei jede Flanke im Profilquerschnitt eine gerade Kontur aufweist, wobei jede Flanke dazu eingerichtet ist, von einer Außenseite des Vorsprungs des ersten Abfrageelements des Schließzylinders abgefragt zu werden.

Bei der Flanke und der Kontur der Flanke kann es sich insbesondere um die Flanke und die Kontur der Flanke nach einer der anderen Ausgestaltungen handeln. Die Kontur der Flanke kann ein weiteres Sicherheitsmerkmal des Schlüssels sein.

In einer weiteren Ausgestaltung kann vorgesehen sein, dass jede Flanke einen Flankenwinkel aufweist, der eine Neigung der Flanke zu dem Boden definiert, wobei der Flankenwinkel der Flanke von der Außenseite des Vorsprungs abgefragt werden kann.

Bei dem Flankenwinkel kann es sich insbesondere um dem Flankenwinkel nach einer der anderen Ausgestaltungen handeln. Der Flankenwinkel kann ein weiteres Sicherheitsmerkmal des Schlüssels sein.

In einer weiteren Ausgestaltung kann vorgesehen sein, dass die zumindest eine Vertiefung eine Nut mit zwei Flanken ist und eine Tiefe und eine Breite aufweist, die von dem Vorsprung des Prüfprofils abfragbar sind.

Bei der Nut kann es sich insbesondere um die Nut nach einer der anderen Ausgestaltungen handeln. Die Tiefe und Breite der Nut können je ein weiteres Sicherheitsmerkmal des Schlüssels sein.

In einer weiteren Ausgestaltung kann vorgesehen sein, dass die zumindest eine Erhebung eine Höhe aufweist, die von zumindest einer Aussparung des Prüfprofils abfragbar ist.

Bei der Höhe der Erhebung kann es sich insbesondere um die Höhe der Erhebung nach einer der anderen Ausgestaltungen handeln. Die Höhe der Erhebung kann ein weiteres Sicherheitsmerkmal des Schlüssels sein.

In einer weiteren Ausgestaltung kann vorgesehen sein, dass jede Erhebung der ersten Schlüsselschmalseite eine Oberfläche aufweist, wobei die Oberfläche jeder Erhebung im Profilquerschnitt eine gerade Kontur aufweist, wobei jede Erhebung dazu eingerichtet ist, von einer in Bezug auf den Zylinderkern radial nach innen weisenden Stirnseite der Aussparung des ersten Abfrageelements abgefragt zu werden.

Bei der Oberfläche und der Kontur der Oberfläche sowie der Stirnseite der Aussparung kann es sich insbesondere um die Oberfläche und die Kontur der Oberfläche sowie die Stirnseite der Aussparung nach einer der anderen Ausgestaltungen handeln. Die Kontur der Oberfläche kann ein weiteres Sicherheitsmerkmal des Schlüssels sein.

In einer weiteren Ausgestaltung kann vorgesehen sein, dass die Oberfläche jeder Erhebung in einem Neigungswinkel geneigt ist, wobei die geneigte Oberfläche einen im Profilquerschnitt höchsten Punkt definiert, wobei der Neigungswinkel der Oberfläche dazu eingerichtet ist, von der Stirnseite der Aussparung abgefragt zu werden und wobei jede Erhebung ausgehend von dem jeweiligen höchsten Punkt in der Längsrichtung des Schlüsselschafts eine Kontaktlinie aufweist, wobei die Erhebung dazu eingerichtet ist, das zumindest eine zweite Abfrageelement an der Kontaktline abzustützen, insbesondere wobei der Übergang von der Oberfläche zu der jeweiligen Flanke eine Fase ist.

Bei dem Neigungswinkel der Oberfläche, dem höchsten Punkt, der Kontaktlinie und der Fase kann es sich insbesondere um den Neigungswinkel der Oberfläche, den höchsten Punkt, die Kontaktlinie und die Fase nach einer der anderen Ausgestaltungen handeln. Die Höhe des jeweiligen höchsten Punktes bzw. der jeweiligen Kontaktlinie in der radialen Richtung bzw. in der Höhenrichtung kann ein weiteres Sicherheitsmerkmal des Schlüssels sein. Des Weiteren kann auch die Lage der Kontaktlinie in der Breitenrichtung ein Sicherheitsmerkmal des Schlüssels sein.

In einer weiteren Ausgestaltung kann vorgesehen sein, dass der das Querschnittsprofil zwei Erhebungen und eine Vertiefung, beziehungsweise Nut aufweist, wobei das Querschnittsprofil mittels der Erhebungen dazu eingerichtet ist, den Vorsprung zwischen den Erhebungen hindurch in die Vertiefung ragen zu lassen und eine Kontur der Vertiefung, beziehungsweise Nut, zur Abfrage durch den Vorsprung freizugeben und wobei sich die Erhebungen jeweils an dem Vorsprung vorbei in eine Aussparung des Prüfprofils zum Abfragen der jeweiligen Erhebung erstrecken, insbesondere wobei jeweils eine Kontur der Erhebung von der Aussparung abgefragt werden kann, insbesondere wobei der höchste Punkt der Erhebungen auf einer gleichen Höhe ist, sodass beide Erhebungen dazu eingerichtet sind, das zumindest eine zweite Abfrageelement gemeinsam abzustützen.

Die gleiche Höhe der Erhebungen ist eine Höhe in der radialen Richtung des Zylinderkerns bzw. der Höhenrichtung des Schlüsselschafts. Wenn sich das zweite Abfrageelement auf beiden Erhebungen abzustützen kann, kann die Last auf beide Erhebungen verteilt werden.

Durch diese Ausgestaltung des Querschnittsprofils des Schlüssels passend zu dem Prüfprofil wird ein ineinander Eingreifen der Profile ermöglicht. Da so der tiefste Abschnitt bzw. der tiefste Punkt und der höchste Abschnitt bzw. die höchsten Punkte des Querschnittsprofils dazu eingerichtet sind, gleichzeitig zur Überwindung der ersten Stufe der zweistufigen Abfrage abgefragt zu werden und die höchsten Punkte des Querschnittsprofils des Weiteren dazu eingerichtet sind, zur Überwindung der zweiten Stufe der zweistufigen Abfrage erneut abgefragt werden, wird eine erhöhte Manipulationssicherheit bereitstellt. Ein Entfernen des Querschnittsprofils zur Überwindung der ersten Stufe führt somit zu einem Scheitern an der zweiten Stufe. Insbesondere kann bereits ein teilweises Entfernen der Erhebungen zu einem Scheitern an der zweiten Stufe der zweistufigen Abfrage führen, wenn dadurch die Erhebungen nicht mehr dazu eingerichtet sind, ein Eindringen des zumindest einen zweiten Abfrageelements zu verhindern.

Es versteht sich von selbst, dass das Prüfprofil und das Querschnittsprofil auch genau umgekehrt ausgestaltet sein können. Mit anderen Worten kann das Prüfprofil zwei Vorsprünge und eine einzige Aussparung aufweisen und das Querschnittsprofil der Schlüsselschmalseite eine einzige Erhebung und zwei Vertiefungen, die jeweils einander entsprechend ausgebildet sind.

In einer weiteren Ausgestaltung kann vorgesehen sein, dass das Querschnittsprofil der ersten Schlüsselschmalseite symmetrisch zu einer sich senkrecht zu der Längsrichtung des Schlüssels und parallel zu den Schlüsselbreitseiten erstreckenden Mittelebene des Schlüsselschafts ausgestaltet ist.

In einer weiteren Ausgestaltung kann vorgesehen sein, dass das erste Abfrageelement beim ersten Abfragen mittels eines Prüfprofils, das radial nach innen in den Schlüsselkanal ragt, gleichzeitig einen tiefsten Punkt einer Vertiefung des Querschnittsprofils und einen höchsten Punkt einer Erhebung des Querschnittsprofils abfragt, wobei der höchste Punkt, bei vollständig eingeführtem Schlüssel, bezogen auf den Zylinderkern in einer radialen Richtung weiter außenliegend als der tiefste Punkt angeordnet ist und wobei der Schritt des Freigebens der Drehbewegung des Zylinderkerns erfolgt, indem sich das zumindest eine zweite Abfrageelement radial auf der Erhebung des Querschnittsprofils abstützt.

Bei dem Prüfprofil, dem tiefsten Punkt der Vertiefung und dem höchsten Punkt der Erhebung des Querschnittsprofils sowie bei der radialen Richtung kann es sich insbesondere um das Prüfprofil, den tiefsten Punkt der Vertiefung und den höchsten Punkt der Erhebung des Querschnittsprofils sowie die radiale Richtung nach einer der anderen Ausgestaltungen handeln.

Das Abstützen auf der Erhebung muss, wie zuvor beschrieben, nicht zwangsweise auf dem höchsten Punkt erfolgen, um ein Eindringen des zweiten Abfrageelements zu verhindern.

Der tiefste Punkt der Vertiefung und der höchste Punkt der Erhebung können gleichzeitig den tiefsten und den höchsten Punkt des Querschnittsprofils darstellen. Der tiefste Punkt und der höchste Punkt kann jeweils als ein Sicherheitsmerkmal für die erste Abfrage dienen. Der höchste Punkt kann des Weiteren als ein Sicherheitsmerkmal für die zweite Abfrage dienen. Der tiefsten und den höchsten Punkt sind in der Höhenrichtung bzw. in der radialen Richtung und in der Breitenrichtung bzw. in der tangentialen Richtung zueinander versetzt. Hieraus ergibt sich ein ineinander Eingreifen des Prüfprofils und des Querschnittsprofils. Auf diese Weise wird sichergestellt, dass das Überwinden der ersten Stufe der zweistufigen Abfrage nur dann gelingt, wenn zumindest das Sicherheitsmerkmal des tiefsten Punkts erfolgreich abgeprüft werden kann. Durch das erneute Abprüfen des höchsten Punktes durch das zweite Abfragen wird sichergestellt, dass dieses Sicherheitsmerkmal die erste und die zweite Stufe der zweistufigen Abfrage überwinden muss.

In einer weiteren Ausgestaltung kann vorgesehen sein, dass das zumindest eine zweite Abfrageelement beim zweiten Abfragen den höchsten Punkt der Erhebung abfragt und wobei der Schritt des Freigebens der Drehbewegung des Zylinderkerns erfolgt, indem sich das zumindest eine zweite Abfrageelement radial auf dem höchsten Punkt der Erhebung des Querschnittsprofils abstützt.

Auf diese Weise wird ein besonders strenger Maßstab an die Prüfung des Querschnittsprofils während des zweiten Abfragens gestellt, wodurch die Sicherheit der zweiten Stufe der Abfrage erhöht wird.

In einer weiteren Ausgestaltung kann vorgesehen sein, dass das erste Abfrageelement beim ersten Abfragen mittels des Prüfprofils des Weiteren gleichzeitig einen tieferen Punkt der Erhebung des Querschnittsprofils abfragt, wobei der tiefere Punkt, bei vollständig eingeführtem Schlüssel, bezogen auf den Zylinderkern in der radialen Richtung zwischen dem höchsten Punkt und dem tiefsten Punkt angeordnet ist.

Der tiefere Punkt der Erhebung ist neben dem höchsten Punkt ein zweiter Prunkt der Erhebung, der ein Sicherheitsmerkmal darstellt. Da der tiefere Punkt in der radialen Richtung an der Erhebung tiefer angeordnet ist als der höchste Punkt, kann des Weiteren während der ersten Abfrage geprüft werden, ob eine Tiefe des tieferen Punktes von der Erhebung überschritten wird.

Auf diese Weise kann mittels eines entsprechenden Prüfprofils eine komplexere Form der Erhebung abgefragt werden. Somit wird die Sicherheit der ersten Stufe der Abfrage erhöht.

In einer weiteren Ausgestaltung kann vorgesehen sein, dass das erste Abfrageelement beim ersten Abfragen des Weiteren eine Kontur eines Bodens einer Vertiefung des Querschnittsprofils und/oder eine Kontur zumindest einer Flanke der Vertiefung und/oder eine Kontur einer Oberfläche einer Erhebung des Querschnittsprofils abfragt, insbesondere wobei jede Kontur im Profilquerschnitt eine gerade Kontur ist.

Bei der Kontur des Bodens der Vertiefung und der Kontur der zumindest einen Flanke der Vertiefung sowie der Kontur der Oberfläche der Erhebung des Querschnittsprofils kann es sich insbesondere um die Kontur des Bodens der Vertiefung und die Kontur der zumindest einen Flanke der Vertiefung sowie die Kontur der Oberfläche der Erhebung des Querschnittsprofils nach einer der anderen Ausgestaltungen handeln.

Auf diese Weise kann mittels eines entsprechenden Prüfprofils eine komplexere Form der Vertiefung und/oder der Erhebung abgefragt werden. Somit wird die Sicherheit der ersten Stufe der Abfrage erhöht. Dabei stellt insbesondere eine gerade Kontur die zuvor beschriebenen Vorteile des ersten bis dritten Aspekts bereit.

In einer weiteren Ausgestaltung kann vorgesehen sein, dass das erste Abfrageelement beim ersten Abfragen des Weiteren einen Neigungswinkel des Bodens der Vertiefung und/oder einen Flankenwinkel der zumindest einen Flanke der Vertiefung und/oder einen Neigungswinkel der Oberfläche jeder Erhebung abfragt.

Bei dem Neigungswinkel des Bodens der Vertiefung, dem Flankenwinkel der zumindest einen Flanke der Vertiefung und dem Neigungswinkel der Oberfläche jeder Erhebung, kann es sich insbesondere um den Neigungswinkel des Bodens der Vertiefung, den Flankenwinkel der zumindest einen Flanke der Vertiefung und den Neigungswinkel der Oberfläche jeder Erhebung nach einer der anderen Ausgestaltungen handeln.

Der Neigungswinkel und der Flankenwinkel können jeweils ein weiteres Sicherheitsmerkmal für die erste Abfrage bereitstellen.

Auf diese Weise kann mittels eines entsprechenden Prüfprofils eine komplexere Form der Vertiefung und/oder der Erhebung abgefragt werden. Somit wird die Sicherheit der ersten Stufe der Abfrage erhöht.

In einer weiteren Ausgestaltung kann vorgesehen sein, dass das erste Abfrageelement beim ersten Abfragen eine Tiefe der Vertiefung bezogen auf die radiale Richtung des Zylinderkerns und eine Breite der Vertiefung bezogen auf eine zu der radialen Richtung und zu der Schlüsseleinschubrichtung orthogonalen Richtung des Zylinderkerns abfragt und wobei das zumindest eine zweite Abfrageelement beim zweiten Abfragen eine Höhe der Erhebung abfragt.

Bei der Tiefe und der Breite der Vertiefung sowie der Höhe der Erhebung kann es sich insbesondere um die Tiefe und die Breite der Vertiefung sowie die Höhe der Erhebung nach einer der anderen Ausgestaltungen handeln.

Des Weiteren kann vorgesehen sein, dass das zumindest eine zweite Abfrageelement beim zweiten Abfragen eine Lage der Erhebung in der Breitenrichtung bzw. in der tangentialen Richtung abfragt. Dies kann, wie zuvor beschrieben, insbesondere durch ein Abfragen der Lage der Kontaktlinie erfolgen.

Auf diese Weise kann das Querschnittsprofil unterschiedliche Sicherheitsmerkmale bereitstellen, die dazu eingerichtet sind, mit der zweistufigen Abfrage abgefragt zu werden. Die Sicherheitsmerkmale sind dazu eingerichtet, insbesondre mit zwei unterschiedlichen Abfragemethoden abgefragt zu werden. Dabei kann es erforderlich sein, dass einzelne Sicherheitsmerkmale beim Überwinden einer Stufe der Abfrage gleichzeitig vorliegen müssen. Beispielsweise muss die Breite und die Tiefe der Vertiefung beim Einführen des Schlüssels dem Prüfprofil entsprechen, um die erste Stufe zu überwinden. Beispielsweise muss die Höhe und die Lage der Erhebung während der Drehbewegung des Zylinderkerns das Halten des zweiten Abfrageelements in der Freigabestellung bewirken, um die zweite Stufe zu überwinden. Hierdurch wird die Sicherheit erhöht. Des Weiteren wird die Manipulationssicherheit gewährleistet.

In einer weiteren Ausgestaltung kann vorgesehen sein, dass durch die Schritte des Bearbeitens mindestens drei, vorzugsweise drei bis sechs, besonders bevorzugt fünf, geometrisch komplementäre Merkmale des Prüfprofils und des Querschnittsprofils derart ausgebildet werden, dass eine Kodierung erzeugt wird.

Bei den geometrischen Merkmalen kann es sich insbesondere um einzelne der zuvor beschriebenen Sicherheitsmerkmale nach einer der Ausgestaltungen handeln. Insbesondere kann es sich um die Lage eines Punktes bzw. Abschnitt der Profile in der radialen oder tangentialen Richtung handeln. Insbesondere kann es sich um die Ausgestaltung bzw. Form der Kontur eines Abschnitts der Profile handeln. Insbesondere kann es sich um die geometrischen Größen handeln, die zwischen zwei Abschnitten der Profile bestehen; wie zum Beispiel ein Winkel oder ein Abstand.

Die Kodierung entsteht durch, dass das Querschnittsprofil - und das Prüfprofil komplementär dazu - mit einer Kombination einzelner Merkmale versehen werden, die dazu eingerichtet sind, in der zuvor beschrieben Weise die zweistufige Abfrage zu durchlaufen. Dabei erhöht die Anzahl der verwendeten Merkmale die Sicherheit des Schließzylinders. Durch Variation der Merkmale können unterschiedliche Kodierungen bereitgestellt werden.

Auf diese Weise ist es möglich unterschiedliche Paare von Querschnittsprofilen und komplementären Prüfprofilen bereitzustellen. Hierdurch können Schließsysteme bereitgestellt werden, die sich einzig im Hinblick auf das Querschnittsprofil der passenden Schlüssel und das komplementäre Prüfprofil des jeweiligen ersten Abfrageelements unterscheiden. Das ermöglicht, ein Schließsystem anzugeben, das eine erhöhte Flexibilität bei der Konfiguration des Schließsystems bereitstellt.

In einer weiteren Ausgestaltung kann vorgesehen sein, dass das Verfahren des Weiteren durch den folgenden Schritt gekennzeichnet ist: Einsetzen eines weiteren ersten Abfrageelements in zumindest einen weiteren Schließzylinder, wobei das weitere erste Abfrageelement zum Abfragen des Querschnittsprofils an der Schlüsselschmalseite des zumindest einen Schlüssels oder zum Abfragen eines Querschnittsprofils an einer Schlüsselschmalseite zumindest eines weiteren Schlüssels eingerichtet ist, wobei das Einsetzen derart erfolgt, dass das weitere erste Abfrageelement in den Schlüsselkanal ragt, um das Querschnittsprofil, insbesondere über eine gesamte Länge des Querschnittsprofils während des Einführens des Schlüssels oder des weiteren Schlüssels, abzufragen, wobei das weitere erste Abfrageelement ein Prüfprofil aufweist, das von dem Prüfprofil des ersten Abfrageelements verschieden ist.

Der weitere Schließzylinder kann ein zweiter Schließzylinder in einer Schließanlage sein. Unter einer Schließanlage wird vorliegend beispielsweise eine Anlage verstanden, die unterschiedliche Zugänge, insbesondere in einem Gebäude, jeweils mit einem Schließzylinder verschließt oder freigibt.

Das weitere erste Abfrageelement und dessen Prüfprofil können von vergleichbarer Ausgestaltung sein wie das erste Abfrageelement und dessen Prüfprofil nach einer der anderen Ausgestaltungen. Das weitere erste Abfrageelement bzw. dessen Prüfprofil unterscheidet sich jedoch von dem erste Abfrageelement bzw. dessen Prüfprofil mit Blick auf die Kodierung. Mit anderen Worten weist das Schließsystem dann mindestens zwei Schließzylinder auf, die sich mit Blick auf das Prüfelement und die abzufragende Kodierung unterscheiden.

Auf diese Weise können verschiedene Kodierungen unterschiedlicher Schließsysteme innerhalb der Schließanlage bereitgestellt werden. Mit anderen Worten ist es dann möglich, die Kodierung bei einzelnen Schließzylindern zu variieren. Insbesondere kann es in einer solchen Schließanlage auch Schließzylinder ohne das erfindungsgemäße erste Abfrageelement geben und somit auch ohne zweistufige Abfrage geben. Beispielsweise passen alle dann Schlüssel der Schließanlage in jeden Schließzylinder ohne ein erstes Abfrageelement; aber nur die Schlüssel mit dem passenden Querschnittsprofil an der Schlüsselschmalseite, passen in die Schließzylinder, mit einem ersten Abfrageelement. In diesem Beispiel kann das weitere erste Abfrageelement einen in der Breitenrichtung verbreiterten Vorsprung aufweisen. In den weiteren Schließzylinder passen somit nur die weiteren Schlüssel, deren Querschnittsprofil eine in der Breitenrichtung verbreiterte Nut an der Schlüsselschmalseite aufweisen.

Somit ergibt sich der Vorteil, dass durch die Konfiguration einzelner Schließsysteme einer Schließanlage aufgrund der unterschiedlichen Kodierungen auf einfache Weise unterschiedliche Zugangsbereiche definieren lassen. Dabei kann jeder Schlüssel bis auf die Ausgestaltung der ersten Schlüsselschmalseite gleich ausgestaltet sein.

In einer weiteren Ausgestaltung kann vorgesehen sein, dass das Verfahren des Weiteren durch die folgenden Schritte gekennzeichnet ist: Entnehmen des ersten Abfrageelements aus dem Schließzylinder; und insbesondere Austauschen des ersten Abfrageelements des Schließzylinders durch ein weiteres erstes Abfrageelement, wobei der Schritt des Austauschens einen Schritt des Einsetzens des weiteren ersten Abfrageelements aufweist; und insbesondere Bereitstellen zumindest eines weiteren Schlüssels für den zumindest einen Schließzylinder des Schließsystems, insbesondere wobei der weitere Schlüssel ein Querschnittsprofil an einer Schlüsselschmalseite aufweist.

Der Schritt des Entnehmens kann besonders einfach durchgeführt werden, wenn das erste Abfrageelement mit Handkraft entnommen werden kann. Hierzu kann eine entsprechende Passung zwischen dem Befestigungsabschnitt des ersten Abfrageelements und der Aufnahme des Zylinderkerns vorgesehen sein, die einerseits eine definierte Positionierung des ersten Abfrageelements in dem Zylinderkern und andererseits das Entnehmen mit Handkraft ermöglicht.

Das weitere erste Abfrageelement kann von vergleichbarer Ausgestaltung sein wie das erste Abfrageelement nach einer der anderen Ausgestaltungen. Das weitere erste Abfrageelement unterscheidet sich jedoch von dem ersten Abfrageelement hinsichtlich der Kodierung des Prüfprofils.

Der weitere Schlüssel kann insbesondere ein zu dem Prüfprofil des weiteren ersten Abfrageelements komplementäres Querschnittsprofil aufweisen. Der weitere Schlüssel kann aber auch ohne das komplementäre Querschnittsprofil ausgestaltet sein.

Durch die Ausgestaltung des ersten Abfrageelements ergibt sich der Vorteil, dass das erste Abfrageelement, insbesondere nachträglich, einsetzbar oder austauschbar ist. Auf diese Weise kann das erste Abfrageelement auf einfache Weise ausgetauscht werden. Mit anderen Worten kann die Kodierung einzelner Schließsysteme auch nachträglich geändert werden. Somit kann beispielsweise bei Verlust eines Schlüssels auf effiziente und kostengünstige Weise eine neue Kodierung bereitgestellt werden, ohne die Erfordernis, den gesamten Schließzylinder jedes Schließsystems der Schließanlage austauschen zu müssen.

Ein weiterer Vorteil kann drain bestehen, dass auch zeitabhängig, insbesondere vorübergehend die Kodierung einzelner Schließzylinder verändert werden kann. Beispielsweise kann vor geplanten Baumaßnahmen in einem Gebäude nur bei den Schließzylindern das erste Abfrageelement entfernt werden, die den Zugang zu den Bereichen beschränken, in denen die Baumaßnahmen stattfinden sollen; nun ist es möglich, dass das beauftragte Bauunternehmen mit Schlüsseln ausgestattet wird, die zwar zum Entsperren der Schließzylinder als solche geeignet sind, aber kein Querschnittsprofil auf der Schlüsselrückseite aufweisen und somit der Kodierung derjenigen Schließzylinder mit einem ersten Abfrageelement nicht genügen. Darüber hinaus ist es des Weiteren möglich, bei solchen Schlüsseln nachträglich das Querschnittsprofil, insbesondere durch spanende Bearbeitung, an der Schlüsselschmalseite bereitzustellen, wenn nach den Baumaßnahmen das erste oder das weitere Abfrageelement in die Schließzylinder durch den Schritt des Einsetzens eingesetzt werden, sodass die Schlüssel die Schließzylinder weiterhin entsperren können.

Ausführungsbeispiele der Erfindung sind in der Zeichnung dargestellt und werden in der nachfolgenden Beschreibung näher erläutert. Es zeigen:
- Fig. 1: eine isometrische Ansicht einer Ausführungsform eines Schließsystems in einer unverdrehten Stellung;
- Fig. 2: eine isometrische Ansicht einer Ausführungsform des Schließzylinders aus Fig. 1 in einer unverdrehten Stellung;
- Fig. 3: eine Explosionsansicht des Schließsystems auf Fig. 1 und einzelner Elemente des Schließzylinders;
- Fig. 4: eine isometrische Ansicht einer Ausführungsform des Schlüssels;
- Fig. 5: eine Seitenansicht des Schlüssels aus Fig. 4;
- Fig. 6: eine Querschnittansicht entlang einer Linie VI-VI in Fig. 5;
- Fig. 7: eine isometrische Ansicht einer Ausführungsform des ersten Abfrageelements des Schließzylinders;
- Fig. 8: eine Vorderansicht des ersten Abfrageelements aus Fig. 7;
- Fig. 9: eine isometrische Ansicht des Schlüssels aus Fig. 4 und des ersten Abfrageelements aus Fig. 7;
- Fig. 10: eine Seitenansicht des Schlüssels und des ersten Abfrageelements aus Fig. 9;
- Fig. 11: eine Querschnittansicht entlang einer Linie XI-XI in Fig. 10;
- Fig. 12A: eine isometrische Ansicht einer Ausführungsform des Schließsystems in einer verdrehten Stellung;
- Fig. 12B: eine isometrische Ansicht der Ausführungsform des Schließsystems in einer verdrehten Stellung aus Fig. 12A, dargestellt ohne das Zylindergehäuse;
- Fig. 13: eine Seitenansicht des Schließsystems aus Fig. 12A.
- Fig. 14: eine Querschnittansicht des Schließzylinders aus Fig. 12 und eines Schlüssels ohne oder mit abgefeiltem Querschnittsprofil an der Schlüsselschmalseite entlang einer Linie XIV-XIV in Fig. 13;
- Fig. 15: eine Querschnittansicht des Schließzylinders und des Schlüssels mit dem passenden Querschnittsprofil an der Schlüsselschmalseite aus Fig. 12 entlang einer Linie XV-XV in Fig. 13;
- Fig. 16: eine Vergrößerung des durch XVI gekennzeichneten Bereichs aus Fig. 8;
- Fig. 17: eine Vergrößerung des durch XVII gekennzeichneten Bereichs aus Fig. 6;
- Fig. 18: ein schematisches Ablaufdiagramm eines Verfahrens zum Entsperren oder Sperren eines Schließzylinders;
- Fig. 19: ein schematisches Ablaufdiagramm eines Verfahrens zum Herstellen eines Schlüssels und eines dazu komplementären ersten Abfrageelements für einen Schließzylinder;
- Fig. 20: ein schematisches Ablaufdiagramm eines Verfahrens zum Herstellen eines Schlüssels;
- Fig. 21: ein schematisches Ablaufdiagramm eines Verfahrens zum Konfigurieren eines Schließsystems;
- Fig. 22: ein schematisches Ablaufdiagramm eines weiteren Verfahrens zum Konfigurieren eines Schließsystems; und
- Fig. 23: ein schematisches Ablaufdiagramm eines weiteren Verfahrens zum Konfigurieren eines Schließsystems.

Fig. 1 zeigt eine isometrische Ansicht eines Schließsystems 100. Das Schließsystem 100 weist einen Schließzylinder 10 und einen Schlüssel 60 auf. Das Schließsystem 100 befindet sich in einer unverdrehten Stellung. Das bedeutet, dass der Schlüssel 60 nach dem Einführen in den Schließzylinder 10 nicht rotiert wurde.

Fig. 2 zeigt eine isometrische Ansicht des Schließzylinders 10 des Schließsystems 100 aus Fig. 1. Der Schließzylinder 10 weist ein Zylindergehäuse 12 und einem in dem Zylindergehäuse 12 drehbar gelagerten Zylinderkern 14 auf. Der Zylinderkern weist einen Schlüsselkanal 16 zum Einführen eines Schlüsselschafts 62 des Schlüssels auf. Der Schließzylinder 10 befindet sich in der unverdrehten Stellung. Das bedeutet, dass der Zylinderkern 14 in dem Zylindergehäuse 12 nicht rotiert ist. In der unverdrehte Stellung ist der Schlüssel 60 in den Schlüsselkanal 16 einführbar und aus dem Schlüsselkanal 16 entnehmbar.

Fig. 3 zeigt eine Explosionsansicht des Schließsystems 100 aus Fig. 1. Darüber hinaus zeigt Fig. 3 einzelne Elemente des Schließzylinders 10. Nicht wesentliche Bauteile sind in der Explosionsansicht nicht dargestellt. Das Schließsystem 100 befindet sich in Fig. 3 ebenfalls in der unverdrehten Stellung. Das bedeutet, dass der Zylinderkern 14 relativ zu dem Zylindergehäuse 12 nicht durch eine Drehbewegung 28 verdreht ist.

Der Zylinderkern 14 hat eine im Wesentlichen zylindrische Form mit einer Zylinderachse 18 und einer Zylindermantelfläche 15. Entsprechend dieser zylindrischen Form sind eine radiale Richtung 22 und eine axiale Richtung 20 definiert. Die axiale Richtung 20 verläuft parallel und die radiale Richtung 22 orthogonal zur Zylinderachse 18. Des Weiteren ist eine tangentiale Richtung 24 definiert, die orthogonal zu der radialen und der axialen Richtung verläuft. Der Zylinderkern 14 ist um die Zylinderachse 18 in dem Zylindergehäuse 12 drehbar gelagert. Dabei befindet sich der Zylinderkern 14 in einer axialen Aufnahme bzw. axialen Bohrung 13 des Zylindergehäuses 12. Der Zylinderkern 14 kann die Drehbewegung 28 um die Zylinderachse 18 ausführen. Die radiale Richtung 22 weist von der Zylinderachse 18 radial nach außen.

Der Zylinderkern 14 weist den Schlüsselkanal 16 zum Aufnehmen des Schlüssels 60 auf. Ist der zu den Sperrsicherungen (nicht dargestellt) passende Schlüssel 60 vollständig in dem Schlüsselkanal 16 eingeführt, werden alle Sperrsicherungen entsperrt, sodass der Freigabezustand des Schließzylinders 10 bewirkt wird. Wird ein nicht-passender Schlüssel eingeführt, wird der Sperrzustand bewirkt. Mit anderen Worten ist die Drehbewegung 28 nur möglich, wenn der passende Schlüssel 60 vollständig eingeführt wurde. Insbesondere kann es sich bei den Sperrsicherungen um Stiftzuhaltungen handeln.

Der Schlüsselkanal 16 erstreckt sich in der axialen Richtung 20 und hat an einem axialen Ende des Zylinderkerns eine axiale Öffnung 21, durch die der Schlüssel 60 in den Schlüsselkanal eingeführt bzw. eingeschoben werden kann. Der Schlüssel 60 kann in einer Schlüsseleinschubrichtung 26 in den Schlüsselkanal 16 eingeführt und entgegen der Schlüsseleinschubrichtung 26 aus dem Schlüsselkanal 16 entnommen werden. Die Schlüsseleinschubrichtung 26 entspricht dabei der axialen Richtung 20. Wird der Schlüssel 60 in den Schlüsselkanal 16 eingeführt, dann ist eine Längsrichtung 64 des Schlüssels 60 parallel zu der Schlüsseleinschubrichtung 26 und der axialen Richtung 20. Des Weiteren ist dann eine Höhenrichtung 67 des Schlüssels 60 parallel zu der radialen Richtung 22 und eine Breitenrichtung 69 des Schlüssels 60 parallel zu der tangentialen Richtung 24. Die Höhenrichtung 67, die Breitenrichtung 69 und die Längsrichtung 64 sind jeweils orthogonal zueinander ausgerichtet.

Wird der Schlüssel 60 in den Zylinderkern 14 eingeführt, passiert er dabei ein erstes Abfrageelement 30 des Schließzylinders 10. Insbesondere kann der Schlüssel 60 dabei an einem Prüfprofil 32 des ersten Abfrageelements 30 vorbeigeführt werden. Das erste Abfrageelement 30 ist derart, insbesondere lösbar, in dem Zylinderkern 14 angeordnet, sodass es abschnittsweise in den Schlüsselkanal 16 ragt. Insbesondere ragt das erste Abfrageelement 30 durch eine radiale Öffnung 23 in der Mantelfläche 15 des Zylinderkerns 14 radial in den Schlüsselkanal 16. Das erste Abfrageelement 30 ist dazu eingerichtet, ein Querschnittsprofil 70 abzufragen, wenn das Querschnittsprofil 70 das erste Abfrageelement 30, insbesondere an dem Prüfabschnitt 32, passiert. Dabei ist das erste Abfrageelement 30 unbeweglich, insbesondere starr, in dem Zylinderkern 14 angeordnet, sodass es das Einführen unterbinden kann, wenn das Querschnittsprofil 70 in der radialen Richtung 22 so hoch ist, dass er an dem ersten Abfrageelement 30 zur Anlage kommt. Dabei ist das erste Abfrageelement 30 im Bereich der axialen Öffnung 21 des Schlüsselkanals 16 angeordnet. Mit anderen Worten ist das Abfrageelement 30 in der Schlüsseleinschubrichtung im vorderen Teil des Zylinderkerns angeordnet. Im vorliegenden Ausführungsbeispiel ist das erste Abfrageelement 30 in der Schlüsseleinschubrichtung 26 vor jedem zweiten Abfrageelement 50 in dem Zylinderkern 14 angeordnet (der eingebaute Zustand des Abfrageelements 30 ist in Fig. 12 gezeigt).

Der Schließzylinder weist des Weiteren zumindest ein, in der vorliegenden Ausführungsform vier, zweite Abfrageelemente 50 auf. Die zweiten Abfrageelemente 50 sind in der vorliegenden Ausführungsform in dem Zylindergehäuse 12 angeordnet. Jedes zweite Abfrageelement 50 kann in einer jeweiligen Sperrstellung radial in die axiale Bohrung 13 und in den Zylinderkern 14 ragen. Insbesondere kann dabei jedes zweite Abfrageelement 50 durch eine radiale Zugangsbohrung 56 radial in die axiale Bohrung 13 ragen. In einer jeweiligen Freigabestellung ragt das zweite Abfrageelement 50 nicht in die axiale Bohrung 13 bzw. in den Zylinderkern 14.

In der unverdrehten Stellung weist die radiale Öffnung 23 nicht zu den zweiten Abfrageelementen 50 bzw. insbesondere zu den radialen Bohrungen 56. Die Zylindermantelfläche 15 versperrt den Zugang in die axiale Bohrung 13 bzw. in den Zylinderkern 14. Mit anderen Worten wird jedes zweite Abfrageelement 50 in der unverdrehten Stellung radial von der Zylindermantelfläche 15 des Zylinderkerns 14 in der jeweiligen Freigabestellung gehalten. In der verdrehten Stellung ist der Zylinderkern durch die Drehbewegung 28 derart rotiert, sodass die radiale Öffnung 23 zu den zweiten Abfrageelementen 50 bzw. insbesondere zu den radialen Bohrungen 56 derart ausgerichtet sind, sodass die zweiten Abfrageelemente 50, die radial vorgespannt sind (entsprechende Federelemente sind in Fig. 3 nicht dargestellt; vgl. hierzu Fig. 14 und 15), in den Zylinderkern 14 bzw. den Schlüsselschacht 16 eindringen können (vgl. Hierzu auch Fig. 12).

Anhand der Figuren 4 bis 6 werden die Merkmale des Schlüssel 60 dargestellt und erläutert.

Fig. 4 zeigt eine isometrische Ansicht einer Ausführungsform des Schlüssels 60.

Der Schlüssel 60 weist in der dargestellten Ausgestaltung an einem Ende einen Schlüsselkopf 61 auf, der als Handhabe zum Greifen und Drehen des Schlüssels dient. Der Schlüssel 60 weist an einem anderen Ende eine Schlüsselspitze 63 auf. Des Weiteren weist der Schlüssel 60 einen Schlüsselschaft 62 auf, der in den Schließzylinder 10 eingeführt wird. Der Schlüsselschaft 62 erstreckt sich zwischen dem Schlüsselkopf 61 und der Schlüsselspitze 63.

Der Schlüsselschaft 62 erstreckt sich in der Längsrichtung 64 und weist zwei einander gegenüberliegenden Schlüsselbreitseiten 68, 68' und zwei einander ebenfalls gegenüberliegende Schlüsselschmalseiten 66, 66' auf, die die Schlüsselbreitseiten 68, 68' verbinden. Der Schlüsselschaft 62 ist im Querschnitt im Wesentlichen rechteckig. Die Schlüsselschmalseiten 66, 66' sind in einer Höhenrichtung 67 voneinander beabstandet. Die Schlüsselbreitseiten sind in einer Breitenrichtung des Schlüsselschafts voneinander beabstandet.

Der Schlüssel 60 weist an der Schlüsselschmalseite 66 das Querschnittsprofil 70 auf. Das Querschnittsprofil 70 dient zur Abfrage durch das erste Abfrageelement 30 und das zumindest eine zweite Abfrageelement 50 des Schließzylinders 10. Auf die erste Abfrage durch das erste Abfrageelement 30 wird in den Fig. 9 bis 11 genauer eingegangen. Auf die zweite Abfrage durch das zweite Abfrageelement 50 wird in den Fig. 12 bis 15 genauer eingegangen.

Das Querschnittsprofil 70 stellt, im Querschnitt des Schlüsselschafts 62 betrachtet, eine Kontur der ersten Schlüsselschmalseite 66 dar (siehe auch Fig. 6). Wie in Fig. 4 gezeigt, ist die das Querschnittsprofil 70 bzw. die Kontur über eine gesamte Länge 65 (siehe auch Fig. 5) der Schlüsselschmalseite 66 in der Längsrichtung 64 konstant. Das Querschnittsprofil 70 ist dazu eingerichtet, sowohl während des Einführens durch das erste Abfragen mittels des ersten Abfrageelements 30 als auch bei vollständig eingeführtem Schlüssel 60 durch das zweite Abfragen mittels des zumindest einen zweiten Abfrageelements 50 abgefragt zu werden.

Fig. 5 zeigt eine Seitenansicht des Schlüssels aus Fig. 4.

In der dargestellten Ausgestaltung ist der Schlüssel 60 als Bartschlüssel ausgebildet. Der Bartschlüssel 60 weist an der anderen Schlüsselschmalseite 66' den Bart auf. Es versteht sich von selbst, dass der Schlüssel an beiden der Schlüsselschmalseiten 66, 66' das Querschnittsprofil 70 aufweisen kann, wenn es sich bei dem Schlüssel um einen Wendeschlüssel handelt.

Die Schlüsselschmalseite 66 erstreckt sich dabei mit ihrer gesamten Länge 65 in der Längsrichtung 64 des Schlüsselschafts 62 entlang eines Abschnitts des Schlüsselschafts 62 zwischen der 63 Schlüsselspitze und dem Schlüsselkopf 61 des Schlüssels 60.

Wird der Schlüssel parallel zu der Höhenrichtung 67 geschnitten, zeigt sich die Kontur des Querschnittsprofils 70 (siehe Fig. 6). Da das Querschnittsprofil 70 konstant ist, kann der Schnitt an einer beliebigen Position entlang der Länge 65 erfolgen.

Fig. 6 zeigt eine Querschnittansicht entlang einer Linie VI-VI in Fig. 5. Das Querschnittsprofil 70 erstreckt sich in der Höhenrichtung 67 und in der Breitenrichtung 69. Das Querschnittsprofil 70 bzw. die Kontur weist in der Höhenrichtung 67 mindestens zwei unterschiedlich hohe Abschnitte auf. In Fig. 6 ist das anhand einer Vertiefung 72 und den Erhebungen 78, 78' gezeigt. In Fig. 6 handelt es sich somit um eine Nut 72. Die Erhebungen 78, 78' haben jeweils eine in die Höhenrichtung 67 weisende Oberfläche 80, 80'. Die Oberfläche 80, 80' kann einen höchsten Punkt 94 des Querschnittsprofils 70 definieren. Die Vertiefung 72 weist einen Boden 74 auf. Der Boden 74 kann einen tiefsten Punkt 83 des Querschnittsprofils 70 definieren. Die Vertiefung 72 weist des Weiteren zu beiden Seiten in der Breitenrichtung 69 je eine Flanke 76, 76' auf. Die Oberflächen 80, 80', Flanken 76, 76' und der Boden 74 stellen einzelne Abschnitte des Querschnittsprofils 70 dar. Das Querschnittsprofil 70 weist in der Höhenrichtung 67 mindestens zwei unterschiedlich hohe Abschnitte auf. In der vorliegenden Ausführungsform ist das der Boden 74 und die Erhebung 78, 78'.

Diese Abschnitte sowie der tiefste und der höchste Punkt 83, 94 können als Sicherheitsmerkmal verwendet und von dem ersten Abfrageelement 30 und dem zweiten Abfrageelement 50 abgefragt werden. Auf mögliche Kodierungen dieser Sicherheitsmerkmale und entsprechende geometrische Variationen des Querschnittsprofils 70 wird in den Fig. 16 und 17 genauer eingegangen.

Anhand der Figuren 7 und 8 werden die Merkmale des ersten Abfrageelements 30 des Schließzylinders 10 dargestellt und erläutert.

Fig. 7 zeigt eine isometrische Ansicht einer Ausführungsform des ersten Abfrageelements 30 des Schließzylinders 10.

Das erste Abfrageelement dient zum Abfragen bzw. zum ersten Abfragen des Querschnittsprofils 70. Im vorliegenden Ausführungsbeispiel ist das erste Abfrageelement 30 plattenförmig ausgestaltet. Zum Abfragen des Querschnittsprofils 70 kann das erste Abfrageelement 30 des Weiteren ein Prüfprofil 32 aufweisen.

Das Prüfprofil 32 ist einstückig mit dem ersten Abfrageelement 30 ausgebildet. Mit anderen Worten ist das Prüfprofil integral mit dem ersten Abfrageelement 30 geformt. Bezogen auf den eingebauten Zustand des Abfrageelements 30 (vgl. Fig. 3 und 12) ragt das Prüfprofil 32, insbesondere abschnittsweise, radial nach innen in den Schlüsselkanal 16. Mit anderen Worten ragt das Prüfprofil 32 entgegen der radialen Richtung 22 in den Schlüsselkanal 16.

Zum Befestigen des Abfrageelements 30 in dem Zylinderkern 14 kann das Abfrageelement 30 zumindest einen Befestigungsabschnitt 48, 48' aufweisen. Jeder Befestigungsabschnitt 48, 48' kann dazu in eine entsprechende Aufnahme (nicht dargestellt) in dem Zylinderkern 14 eingeführt werden, um das Abfrageelement 30 zu fixieren. Um das Abfrageelement 30 in der Höhenrichtung 22 definiert in dem Zylinderkern 14 fixieren zu können kann der Befestigungsabschnitt 48 beispielsweise einen Anlageabschnitt 46 aufweisen. Der Anlageabschnitt 46 kann eine maximale Eindringtiefe in der Aufnahme begrenzen. Auf diese Weise kann sichergestellt werden, dass das Prüfprofil 32 entgegen der radialen Richtung 22 in eine definierte Tiefe in den Schlüsselkanal 16 ragt. Insbesondere kann auf diese Weise ein Spiel zwischen dem Prüfprofil 32 und dem Querschnittsprofil 70 eingestellt werden.

Fig. 8 zeigt eine Vorderansicht des ersten Abfrageelements aus Fig. 7 dargestellt mit Blickrichtung in der axialen Richtung 20. Das erste Abfrageelement 30 weist im Querschnitt, orthogonal zu der axialen Richtung 20, eine Kontur auf, die in der radialen Richtung 20 mindestens zwei unterschiedlich hohe Abschnitte aufweist.

In Fig. 8 ist das anhand eines Vorsprungs 34 und den Aussparungen 38, 38' gezeigt. Die Aussparungen 38, 38' weisen jeweils eine entgegen der radialen Richtung 22 zeigende Stirnseite 44, 44' auf. Der Vorsprung 34 weist ebenfalls eine Stirnseite 36 auf. Der Vorsprung 34 weist des Weiteren zu beiden Seiten in der tangentialen Richtung 24 je eine Außenseite 42, 42' auf. Die Stirnseiten 44, 44', die Außenseite 42, 42' und die Stirnseite 36 können zur Abfrage von Sicherheitsmerkmalen genutzt werden.

Anhand der Figuren 9 bis 11 wird das Zusammenwirken des Querschnittsprofils 70 des Schlüssels 60 und des ersten Abfrageelements 30 des Schließzylinders 10 dargestellt und erläutert.

Fig. 9 zeigt eine isometrische Ansicht des Schlüssels 60 aus Fig. 4 und des ersten Abfrageelements 30 aus Fig. 7. In der dargestellten Position ist der Schlüssel 60 vollständig in den Zylinderkern 14 (nicht dargestellt) eingeführt und das erste Abfrageelement 30 ist ordnungsgemäß in dem Zylinderkern 14 angeordnet (dieselbe Position ist mit allen Komponenten des Schließzylinders 10 in Fig. 1 dargestellt). In der dargestellten Position befindet sich der Zylinderkern in der unverdrehten Stellung.

Um in die dargestellte Position zu gelangen, muss der Schlüssel 60 mit dem Schlüsselschaft 62 in der Schlüsseleinschubrichtung 26 parallel zu der Zylinderachse 18 in den Schlüsselkanal eingeführt werden. Beim Einführen wird das Querschnittsprofil 70 an dem Prüfprofil 32 des ersten Abfrageelements 30 entlanggeführt. Mit anderen Worten passiert dann das Querschnittsprofil 70 das erste Abfrageelement 30 im Bereich des Prüfprofils 32. Beim Passieren des ersten Abfrageelements 30 wird das Querschnittsprofil abgefragt. Mit anderen Worten erfolgt das erste Abfragen mittels des ersten Abfrageelements 30 durch ein sukzessives Abfragen der Kontur der Schlüsselschmalseite 66. Das erste Abfragen ist beendet, wenn der Schlüssel 60 und das erste Abfrageelement 30 relativ zueinander in der in Fig. 9 dargestellten Position angeordnet sind.

Fig. 10 zeigt eine Seitenansicht des Schlüssels 60 und des ersten Abfrageelements 30 aus Fig. 9. in derselben relativen Position zueinander. Wie in Fig. 10 zu sehen ist, hat das Querschnittsprofil 70 das erste Abfrageelement 30 über die gesamte Länge 65 der Schlüsselschmalseite 66 passiert. Mit anderen Worten wurde das Querschnittsprofil 70 durch das erste Abfragen mittels des ersten Abfrageelements 30 über die gesamte Länge 65 der Schlüsselschmalseite 66 abgefragt.

Fig. 11 zeigt eine Querschnittansicht entlang der Linie XI-XI in Fig. 10. Es ist zu sehen, dass das Prüfprofil 32 und das Querschnittsprofil 70 abschnittsweise komplementär zueinander ausgebildet sind, sodass das Prüfprofil 32 und das Querschnittsprofil 70 abschnittsweise ineinander eingreifen können. Komplementär bedeutet, dass sich einzelne Abschnitte beider Profile 32, 70 hinsichtlich einer geometrischen Form entsprechen können und Gegenstücke zueinander bilden.

Auf diese Weise können die unterschiedlich hohen Abschnitte der Kontur des Prüfprofils 32 die unterschiedlich hohen Abschnitte des Querschnittsprofils 70 abfragen. Insbesondere können die Stirnseiten 44, 44' die Oberflächen 80, 80' und/oder die Außenseite 42, 42' die Flanken 76, 76' und/oder die Stirnseite 36 den Boden 74 abfragen.

Der Vorsprung 34 kann beim Einführen des Schlüssels 60 den tiefsten Punkt 83 der Vertiefung 72 abfragen. Das bedeutet, dass das Querschnittsprofil 70 mittels der Vertiefung 72 den Vorsprung 34 des Prüfprofils 32 unterlaufen muss, ohne daran anzustoßen. Auf diese Weise kann Querschnittsprofil 70 durch das ineinander Eingreifen beider Profile 32, 70 abgefragt werden. Auf diese Weise ist eine erste Stufe der zweistufigen Abfrage des Schließzylinders 10 realisiert. Mit anderen Worten musste das Querschnittsprofil 70 über die gesamte Länge 65 der Schlüsselschmalseite 66 tiefgenug sein, um das erste Abfrageelement zu unterlaufen, um die erste Stufe zu überwinden. Gleiches trifft auf die anderen Sicherheitsmerkmale zu, wenn diese komplementär ausgestaltet sind.

Fig. 12 zeigt eine isometrische Ansicht einer Ausführungsform des Schließsystems 100 in einer verdrehten Stellung, dargestellt einmal mit (siehe Fig. 12A) und einmal ohne das Zylindergehäuse (siehe 12B). In Fig. 12 wird das Zusammenwirken des Querschnittsprofils 70 mit den zweiten Abfrageelementen 50 veranschaulicht.

In der dargestellten Position befindet sich der Zylinderkern14 in der verdrehten Stellung. Vorliegend ist der Zylinderkern 14 zu dem Zylindergehäuse 12 ausgehend von der unverdrehten Stellung um 180° verdreht ist. Die verdrehte Stellung kann aber auch in einem anderen Winkel ausgehend von der unverdrehten Stellung verdreht sein.

In Fig. 12A sind die vier zweiten Abfrageelemente 50 in vier der radialen Zugangsbohrungen 56 angeordnet. Die Anzahl der zweiten Abfrageelemente 50 kann von der gezeigten Anzahl abweichen. Insbesondere können sich die Anzahl der zweiten Abfrageelemente 50 und die Anzahl der Zugangsbohrungen 56 entsprechen.

In der dargestellten verdrehten Stellung kann mittels der zweiten Abfrageelemente 50 bei vollständig eingeführtem Schlüssel 60 das zweite Abfragen erfolgen.

In der verdrehten Stellung ist der Schlüssel nicht in den Schlüsselkanal einführbar und nicht aus dem Schlüsselkanal entnehmbar. In der verdrehten Stellung weist die radiale Richtung 22 zu den zweiten Abfrageelementen 50 bzw. zu den Zugangsbohrungen 56.

In Fig. 12B ist, ohne das Zylindergehäuse 12, zu sehen, dass in der verdrehten Stellung der Schlüsselkanal 16 radial für jedes zweite Abfrageelement 50 radial zugänglich. Ist das Querschnittsprofil 70, wie vorliegend, radial außenliegend in dem Schlüsselkanal 16 angeordnet, ist das Querschnittsprofil 70, insbesondere durch die radiale Öffnung 23 des Schlüsselkanals 16, für jedes zweite Abfrageelement 50 radial zugänglich.

Auf diese Weise können die radial nach innen vorgespannten zweiten Abfrageelemente 50 das Querschnittsprofil 70 abtasten bzw. abfragen, indem sie sich auf dem Querschnittsprofil 70 abstützen.

Das zweite Abfrageelement 50 dient somit zum Abfragen bzw. zum zweiten Abfragen des Querschnittsprofils 70. Die genaue Funktionsweise des zweiten Abfragens wird nachfolgend in den Figuren 14 und 15 beschrieben.

Jedes zweite Abfrageelement 50 kann, wie in Fig. 12B beispielhaft dargestellt, ein im Wesentlichen zylindrisches Element sein, das in einer radialen Richtung (in Fig. 14 und 15 dargestellt durch den Pfeil 59, der die Kraftrichtung der Vorspannung repräsentiert) mittels einer Feder oder eines anderen elastischen Elements zwischen einer jeweiligen Freigabestellung und einer jeweiligen Sperrstellung bewegbar ist. Das zweite Abfrageelement 50 kann insbesondere ein flaches oder konisches Ende aufweisen, das dazu eingerichtet ist, sich auf dem Querschnittsprofil 70 abzustützen.

Fig. 13 zeigt eine Seitenansicht des Schließsystems aus Fig. 12 und dient zur Veranschaulichung der Position der Schnittebene der Querschnittansichten der nachfolgenden Figuren 14 und 15. Die Schnittebene ist mit der Linie XIV-XIV bzw. Linie XV-XV gekennzeichnet. Der Schnitt verläuft mittig durch eines der zweiten Abfrageelemente 50, das in Fig. 13 innenliegend in dem Zylindergehäuse 12 angeordnet ist.

Fig. 14 zeigt die Querschnittansicht des Schließzylinders 10 aus Fig. 12 mit einem Schlüssel 60' ohne das Querschnittsprofil 70 an der Schlüsselschmalseite 66 entlang einer Linie XIV-XIV in Fig. 13. Beispielsweise wurde der Schlüsselrücken im Bereich der Schlüsselschmalseite 66 abgefeilt, um das erste Abfrageelement unterlaufen und die erste Stufe der zweistufigen Abfrage überwinden zu können. Der in Fig 14 dargestellte Schlüssel 60' passt somit nur insofern zu dem Schließzylinder 10, als dass durch das Einführen des Schlüssels 60' die Mehrzahl von Sperrsicherungen (nicht dargestellt) einen Freigabezustand des Schließzylinders 10 bewirken, um die Drehbewegung 28 (siehe Fig. 12A) bis zum Erreichen der gezeigten verdrehten Stellung freizugeben. Der Schlüssel 60' ist ohne das passende Querschnittsprofil 70 jedoch nicht geeignet, die zweite Stufe der zweistufigen Abfrage zu überwinden, da durch das zweite Abfragen das Fehlen des Querschnittsprofils 70 an der Schlüsselschmalseite 66 erkannt werden kann.

Das zweite Abfragen mittels der zweiten Abfrageelemente 50 erfolgt bei vollständig in den Schließzylinder 10 eingeführtem Schlüssel 60, 60' durch ein Abfragen der Kontur der Schlüsselschmalseite 66. Das zweite Abfragen dient zum Abfragen der Erhebungen 78, 78'. Insbesondere können dabei Sicherheitsmerkmale abgefragt werden, die durch die Ausgestaltung der Oberfläche 80, 80' der Erhebungen 78, 78' bereitgestellt werden (auf die Ausgestaltung der Sicherheitsmerkmale wird in Figs. 16 und 17 näher eingegangen). Insbesondere wird der höchste Punkt 94 des Querschnittsprofils 70 abgefragt. Mit anderen Worten kann insbesondere ausschließlich ein Abschnitt des Querschnittsprofils 70, der radial am weitesten außenliegend angeordnet ist, abgefragt werden.

Das zweite Abfragen kann erfolgen, wenn das Querschnittsprofil die zweiten Abfrageelemente 50 während der Drehbewegung 28 des Zylinderkerns 14 passiert. Das ist in der verdrehten Stellung der Fall (siehe Fig. 14 und 15).

In Fig. 14 weist der Schlüssel 60' ein ebenes Querschnittsprofil 70' auf. Mit anderen Worten weist das Querschnittsprofil 70' keinerlei Vertiefungen 72 oder Erhebungen 78 auf, die in der radialen Richtung 22 den Vorsprung 34 überragen. Das Querschnittsprofil 70' weist insbesondere nicht den höchsten Punkt 94 auf. Somit weist das Querschnittsprofil 70' keinen Abschnitt auf, der das zweite Abfrageelement 50 radial abgestützt kann, sodass das zweite Abfrageelement 50 nicht in den Zylinderkern 14 eindringt. Das zweite Abfrageelement 50 ist dann in seiner Sperrstellung 52. Das zweite Abfrageelement 50 ist mittels eines Federelements 58, das sich an einem Stützelement 57 abgestützt in der Richtung des Pfeils 59 radial nach innen vorgespannt. In der Folge kann das zweite Abfrageelement 50, wie in Fig. 14 dargestellt ist, in den Zylinderkern 14 eindringen, sodass die Drehbewegung 28 blockiert bzw. gesperrt ist. Da der Schlüssel 60' nur in der unverdrehten Stellung aus dem Schließzylinder 10 entnommen werden kann, ist der Schlüssel 60' in der dargestellten Situation nicht mehr entnehmbar.

Fig. 15 zeigt eine Querschnittansicht des Schließzylinders 10 und des Schlüssels 60 mit dem passenden Querschnittsprofil 70 an der Schlüsselschmalseite 66 aus Fig. 12 entlang einer Linie XV-XV in Fig. 13;

Es ist zu sehen, dass das zweite Abfrageelement 50 auf dem Querschnittsprofil 70 aufliegt und derart radial abgestützt wird, dass es nicht in den Zylinderkern 14 eindringt. Somit wird das zweite Abfrageelement 50 in seiner Freigabestellung 54 gehalten und die Drehbewegung 28 ist freigegeben. Auf diese Weise kann die zweite Stufe der zweistufigen Abfrage des Schließzylinders 10 überwunden werden.

Das Abstützen erfolgt in Fig. 15 ausschließlich auf dem höchsten Punkt 94 des Querschnittsprofils 70. In der vorliegenden Ausführungsform befindet sich der höchste Punkt 94 in der radialen Richtung 22 auf Höhe der Zylindermantelfläche 15 des Zylinderkerns 14. Da das Querschnittsprofil 70 in der Längsrichtung 64 konstant ist, handelt es sich bei dem höchsten Punkt 94 um eine Kontaktlinie 96, die sich ausgehend von dem höchsten Punkt 94 in der in der Längsrichtung 64 über die gesamte Länge 65 der Schlüsselschmalseite 66 erstreckt. Insbesondere können sich auf der Kontaktlinie 96 alle zweiten Abfrageelemente 50 abstützen.

Das Abstützen kann aber grundsätzlich auf jedem Abschnitt der Erhebung 78, 78' erfolgen, der geeignet ist, jedes zweite Abfrageelement 50 in der beschriebenen Weise abzustützen.

Die Figuren 16 und 17 veranschaulichen die Ausgestaltung der Sicherheitsmerkmale eines Querschnittsprofils 70 und eines passenden Prüfprofils 32. Durch die Wahl und Ausgestaltung der Sicherheitsmerkmale kann eine Kodierung des Schließsystems 100 bereitgestellt werden. Die Kodierung kann auch eine Variation der Profile 70, 32 umfassen. Beispielsweise kann das Prüfprofil 32 eine Mehrzahl an Vorsprüngen und das Querschnittsprofil 70 eine Mehrzahl an Vertiefungen aufweisen. In den Figuren 16 und 17 werden die Sicherheitsmerkmale jedoch an den bereits bekannten Profilen 70, 32 der zuvor beschriebenen Ausgestaltungen erläutert.

Fig. 16 zeigt eine Vergrößerung des durch XVI gekennzeichneten Bereichs aus Fig. 8. In Fig. 16 ist die Kontur des Prüfprofils 32 des ersten Abfrageelements 30 zu sehen.

Wie bereits in Fig. 11 gezeigt, können die Oberflächen 80, 80' und/oder die Flanken 76, 76' und/oder der Boden 74 Sicherheitsmerkmale des Querschnittsprofils 70 darstellen, die von dem ersten Abfrageelement 30 mittels der Stirnseiten 44, 44', der Außenseite 42, 42', oder der Stirnseite 36 des Prüfprofils 32 abgefragt werden können.

Mögliche Sicherheitsmerkmale des Querschnittsprofils 70 (siehe auch Fig. 17) können eine Tiefe T der Vertiefung 72, eine Breite B der Vertiefung 72, eine Höhe H der Erhebung 78, 78', ein Neigungswinkel α des Bodens 74, ein Flankenwinkel β der Flanken 76, 76', ein Neigungswinkel γ der Oberfläche 80, 80' darstellen.

Das erste Abfrageelement 30 kann zum ersten Abfragen derart komplementär ausgestaltet sein, sodass es dazu eingerichtet ist, diese Sicherheitsmerkmale abfragen zu können. Hierzu kann der Vorsprung 34 bis in eine Tiefe T' in der radialen Richtung 22 den Schlüsselkanal 16 ragen, sodass die Vertiefung 72 mit der Tiefe T den Vorsprung 34 mit einem definierten Spiel unterlaufen kann. Das Spiel zwischen T' und T ergibt sich aus deren betragsmäßiger Differenz. Auf diese Weise kann insbesondere der tiefste Punkt 83 abgefragt werden. In gleicher Weise kann sich der Vorsprung 34 in einer Breite B' in der tangentialen Richtung 24 in dem Schlüsselkanal 16 erstrecken, sodass die Vertiefung eine ausreichende Breite B aufweisen muss, um den Vorsprung mit einem definierten Spiel zwischen den Flanken 76, 76' und den Außenseite 42, 42' passieren kann. Des Weiteren kann die Aussparung 38 eine Höhe H' aufweisen, sodass die Erhebung 78, 78' mit der Höhe H die Aussparung 38 mit einem definierten Spiel unterlaufen kann. Das Spiel zwischen H' und H ergibt sich aus deren betragsmäßiger Differenz.

Das erste Abfrageelement 30 kann des Weiteren bezogen auf die geometrische Ausgestaltung der Sicherheitsmerkmale derart komplementär ausgestaltet sein, sodass es dazu eingerichtet ist, diese Sicherheitsmerkmale abfragen zu können. Beispielsweise können die Stirnseiten 44, 44' der Aussparung 38, 38' und/oder die Außenseite 42, 42' und/oder die Stirnseite 36 des Vorsprungs 34 gerade ausgestaltet sein, um die gerade Form der Oberflächen 80, 80' der Erhebung 78, 78' und/oder die der Flanken 76, 76' und/oder die des Bodens 74 der Vertiefung 72 abfragen zu können. Wie in Fig. 16 und 17 zu sehen ist, sind die Abschnitte der Konturen im Wesentlichen gerade ausgestaltet. Das Bedeutet, dass sie nicht gewellt oder bogenförmig sind. Die Radien der Übergänge zwischen den geraden Abschnitten sind zu vernachlässigen und resultieren aus fertigungstechnischen Gegebenheiten.

Bereits kleine Winkelabweichungen zwischen den geraden Konturen können beim ersten Abfragen des Querschnittsprofils 70 zu einer Kollision mit dem ersten Abfrageelement 30 führen. Somit eigenen sich auch die oben beschriebenen Winkel α, β, γ besonders gut als weitere Sicherheitsmerkmale. In anderen Worten besteht eine Synergie zwischen der geraden Ausgestaltung einzelner Konturen und der winkligen Ausgestaltung mittels der Winkel α, β, γ. Zum Abfragen dieser Winkel α, β, γ kann die Stirnseite 36 des Vorsprungs 34 in einem Winkel α' komplementär zu dem Neigungswinkel α des Bodens 74 ausgestaltet sein. Dabei muss die Winkeltoleranz für die Fertigung unter Berücksichtigung des Spiels zwischen dem Vorsprung 34 und der Vertiefung 72 derart gewählt werden, dass in jedem das Querschnittsprofil 70 das das Prüfprofil 32 passieren kann. In analoger Weise können die Stirnseiten 44, 44' der Aussparung 38, 38' in einem Winkel γ' komplementär zu dem Neigungswinkel γ der Oberfläche 80, 80' und/oder die Außenseite 42, 42' des Vorsprungs 34 in einem Winkel β' komplementär zu dem Flankenwinkel β der Flanken 76, 76' ausgestaltet sein. Vorliegend sind die Profile 32, 70 symmetrisch zu einer parallel zu der radialen Richtung 22 verlaufenden Symmetrieebne. Die Winkel der Flanken 76, 76' und/oder der Oberflächen 80, 80' beider Seiten der Vertiefung 72 können sich aber auch unterscheiden.

Fig. 17 zeigt eine Vergrößerung des durch XVII gekennzeichneten Bereichs aus Fig. 6. In Fig. 17 ist die Kontur des Querschnittsprofils 70 an der Schlüsselschmalseite 66 und die zuvor beschriebenen Sicherheitsmerkmale, insbesondere die Tiefe T, die Breite B, die Höhe H, der Neigungswinkel α, der Flankenwinkel β und der Neigungswinkel γ zu sehen.

Der höchste Punkt 94 kann ein zusätzliches Sicherheitsmerkmal für die zweite Abfrage mittels der zweiten Abfrageelemente 50 darstellen. Der höchste Punkt 94 bzw. die Kontaktlinie 96 kann wie in Fig. 17 gezeigt mittels einer Fase 98 bereitgestellt werden. Je nach gewähltem Winkel und Abstand der Fase variiert die Lage des höchsten Punktes 94 bzw. der Kontaktlinie 96 in der Breitenrichtung 69.

Die Lage der Breitenrichtung 69 und die Höhe in der Höhenrichtung 67 des höchsten Punktes 94 bzw. der Kontaktlinie 96 können ein weitere Sicherheitsmerkmale darstellen, die durch eine entsprechende Ausgestaltung des zweiten Abfrageelements 50 abgefragt werden können. Beispielsweise ist, wie in Fig. 15 gezeigt, der Durchmesser des zweiten Abfrageelements 50 so gewählt, dass das Ende des zweiten Abfrageelements 50 nicht zwischen die Erhebungen 78, 78' bewegt werden kann.

Die Kombination der in den Figuren 16 und 17 beschriebenen Sicherheitsmerkmale und deren Variationen stellen die Kodierung des Schließsystems 100 dar.

Die Fig. 18 zeigt ein schematisches Ablaufdiagramm eines Verfahrens 200. Das Verfahren dient zum Entsperren bzw. Sperren eines Schließzylinders 10. Dabei wird zunächst in einem Schritt 202 der Schließzylinder 10 und der Schlüssel 60 bereitgestellt. Bei dem Schließzylinder 10 und dem Schlüssel 60 kann es sich um den Schließzylinder 10 und den Schlüssel 60 einer der zuvor beschriebenen Ausführungsformen handeln.

In einem Schritt 204 wird der Schlüssel 60 in der Schlüsseleinschubrichtung 26 vollständig in den Schließzylinder 10 eingeführt und währenddessen durch das erste Abfragen mittels des ersten Abfrageelements 30, wie zuvor beschrieben, abgefragt. Das erste Abfragen dient insbesondere zum Abfragen eines tiefsten Abschnitts bzw. Sicherheitsmerkmals des Querschnittsprofils 70 in der radialen Richtung 22. Insbesondere kann das Abfragen durch abschnittsweises ineinander Eingreifen des ersten Abfrageelements 30 und des Querschnittsprofils 70 erfolgen (vgl. hierzu auch Fig. 9 bis 11).

Es schließt sich ein Schritt 206 an. In dem Schritt 206 wird der Zylinderkern 14 aus der unverdrehten Stellung relativ zu dem Zylindergehäuse 12 in die verdrehte Stellung verdreht. Beim Erreichen der verdrehten Stellung erfolgt das zweite Abfragen mittels der zweiten Abfrageelemente 50. Das zweite Abfragen dient insbesondere zum Abfragen eines höchsten Punktes 94 des Querschnittsprofils 70. Beim zweiten Abfragen kann das Eindringen jedes zweiten Abfrageelements 50 in den Schlüsselkanal 16 mittels des Querschnittsprofils 70 an der Schlüsselschmalseite 66, wie zuvor beschrieben, entweder verhindert werden, wodurch jedes zweite Abfrageelement 50 in einem nachfolgenden Schritt 208 in seiner Freigabestellung gehalten wird (vgl. Fig. 15), oder zugelassen werden, wodurch das zweite Abfrageelement in einem alternativen nachfolgenden Schritt 210 in seine Sperrstellung bewegt wird. Insbesondere erfolgt das zweite Abfragen mittels des zweiten Abfrageelements durch die Öffnung 23 in der Zylindermantelfläche 15 (vgl. Fig. 12B).

Durch den Schritt 208 wird die Drehbewegung 28 freigegeben, sodass der Zylinderkern 14 durch die Drehbewegung 28 über die verdrehte Stellung hinaus weiter verdreht werden kann, bis der Schließzylinder vollständig entriegelt ist.

Durch den alternativen Schritt 210 wird die Drehbewegung 28 gesperrt, sodass der Zylinderkern 14 die Drehbewegung 28 nicht mehr ausführen kann. Mit anderen Worten ist der Schließzylinder dann gesperrt und kann nicht vollständig entriegelt werden. Insbesondere kann der Schlüssel 60 dann nicht mehr entnommen werden.

Die Fig. 19 zeigt ein schematisches Ablaufdiagramm eines Verfahrens 220. Das Verfahren dient zum Herstellen des Schlüssels 60 und des dazu komplementären ersten Abfrageelements 30 für den Schließzylinder 10. Dabei wird zunächst in einem Schritt 222 ein Schlüsselrohling bereitgestellt. In einem weiteren Schritt 224 wird ein Abfrageelementrohling bereitgestellt. In einem nachfolgenden Schritt 226 wird die Schlüsselschmalseite 66 bearbeitet, sodass das Querschnittsprofil 70 in der Längsrichtung 64 des Schlüsselschafts 62 über die gesamte Länge 65 der ersten Schlüsselschmalseite 66 konstant ausgebildet wird. In einem weiteren nachfolgenden Schritt 228 wird der Abfrageelementrohling bearbeitet, sodass das Prüfprofil 32 zum Prüfen des Querschnittsprofils 70 der Schlüsselschmalseite 66 ausgebildet wird. Insbesondere können mit den Schritten 226 und 228 die zuvor beschriebenen Sicherheitsmerkmale, insbesondere der tiefste Punkt 83 und der höchste Punkt 94, bereitgestellt werden (vgl. Fig. 16 und 17). Die Profile 32, 70 werden komplementär hergestellt und können ineinander eingreifen (vgl. Fig. 11).

Die Fig. 20 zeigt ein schematisches Ablaufdiagramm eines Verfahrens 230. Das Verfahren dient zum Herstellen des Schlüssels 60 für den Schließzylinder 10. Dabei wird zunächst in einem Schritt 232 ein Schlüsselrohling bereitgestellt. In einem nachfolgenden Schritt 234 wird die Schlüsselschmalseite 66 bearbeitet, sodass das Querschnittsprofil 70 in der Längsrichtung 64 des Schlüsselschafts 62 über die gesamte Länge 65 der ersten Schlüsselschmalseite 66 konstant und komplementär zu dem Prüfprofil 32 des ersten Abfrageelements 30 des Schließzylinders 10 ausgebildet wird. Insbesondere können mit dem Schritt 234 die zuvor beschriebenen Sicherheitsmerkmale, insbesondere der höchste Punkt 94, bereitgestellt werden (vgl. Fig. 17). Das gefertigte Querschnittsprofil 70 kann dann in das Prüfprofil 32 eingreifen oder umgekehrt (vgl. Fig. 11).

Die Fig. 21 zeigt ein schematisches Ablaufdiagramm eines Verfahrens 240. Das Verfahren dient zum Konfigurieren des Schließsystems 100 mit zumindest einem Schließzylinder 10 und zumindest einem Schlüssel 60. Das Verfahren weist den Schritt 242 auf. In dem Schritt 242 wird das erste Abfrageelement 30 in den Schließzylinder 10 eingesetzt. Dabei ist das erste Abfrageelement 30 zum Abfragen des Querschnittsprofils 70 an der Schlüsselschmalseite 66 des Schlüssels 60 eingerichtet. Das Einsetzen erfolgt derart, dass das erste Abfrageelement 30 in den Schlüsselkanal 16 ragt, um das Querschnittsprofil 70 in der zuvor beschriebenen Weise abzufragen.

Fig. 22 zeigt ein schematisches Ablaufdiagramm eines weiteren Verfahrens 240 zum Konfigurieren des Schließsystems 100. Das Verfahren weist den zusätzlichen Schritt 244 auf. In dem Schritt 244 wird ein weiteres erstes Abfrageelement 30' in zumindest einen weiteren Schließzylinder 10' eingesetzt.

Fig. 23 zeigt ein schematisches Ablaufdiagramm eines weiteren Verfahrens 240 zum Konfigurieren des Schließsystems 100. Das Verfahren weist die weiteren zusätzlichen Schritte 246, 248 und 250 auf. In dem Schritt 246 wird das erstes Abfrageelement 30 aus dem Schließzylinder 10 entnommen. In dem optionalen Schritt 248 wird das erste Abfrageelement 30 durch ein weiteres erstes Abfrageelement 30" ausgetauscht. Bei dem weiteren ersten Abfrageelement 30" kann es sich um das weiteren ersten Abfrageelement 30' handeln. Der Schritt 248 kann den Schritt 244 beinhalten. In dem optionalen Schritt 250 wird ein weiterer Schlüssel 60" bereitgestellt. Der Schlüssel weist ein Querschnittsprofil 70" auf. Die ersten Abfrageelemente 30', 30" und der Schlüssel 60" unterschieden sich von dem ersten Abfrageelement 30 und dem Schlüssel 60 mit Blick auf die Kodierung.

## Patentansprüche

1. Schließzylinder (10) mit einem Zylindergehäuse (12) und einem in dem Zylindergehäuse (12) drehbar gelagerten Zylinderkern (14), wobei der Zylinderkern (14) einen Schlüsselkanal (16) zum Einführen eines Schlüsselschafts (62) eines Schlüssels (60) in einer Schlüsseleinschubrichtung (26) aufweist, wobei der Schließzylinder (10) des Weiteren eine Mehrzahl von Sperrsicherungen aufweist, die dazu eingerichtet sind, einen Sperrzustand oder einen Freigabezustand des Schließzylinders (10) zu bewirken, wobei in dem Freigabezustand eine Drehbewegung (28) des Zylinderkerns (14) in dem Zylindergehäuse (12) ermöglicht ist und in dem Sperrzustand gesperrt ist, und wobei der Schließzylinder (10) durch vollständiges Einführen des Schlüssels (60) in den Schlüsselkanal (16) des Zylinderkerns (14) von dem Sperrzustand in den Freigabezustand überführbar ist, wobei der Schließzylinder (10) ein erstes Abfrageelement (30) und zumindest ein zweites Abfrageelement (50) zum Abfragen eines Querschnittsprofils (70) an einer Schlüsselschmalseite (66) des Schlüssels (60) aufweist, wobei sich das Querschnittsprofil (70) in einer Längsrichtung (64) des Schlüsselschafts (62) erstreckt und über eine gesamte Länge (65) der Schlüsselschmalseite (66) in der Längsrichtung (64) konstant ist, wobei das erste Abfrageelement (30) in dem Zylinderkern (14) angeordnet ist und in den Schlüsselkanal (16) ragt, wobei das erste Abfrageelement (30) dazu eingerichtet ist, das Querschnittsprofil (70) der Schlüsselschmalseite (66), insbesondere während des Einführens des Schlüssels (60), abzufragen und wobei das zumindest eine zweite Abfrageelement (50) in Bezug auf den Zylinderkern (14) radial nach innen vorgespannt und zwischen einer jeweiligen Sperrstellung (52) und einer jeweiligen Freigabestellung (54) bewegbar ist, wobei jedes zweite Abfrageelement (50) dazu eingerichtet ist, das Querschnittsprofil (70), insbesondere bei vollständig eingeführtem Schlüssel (60), abzufragen, wobei das zumindest eine zweite Abfrageelement (50) die Drehbewegung (28) des Zylinderkerns (14) in dem Zylindergehäuse (12) in der jeweiligen Freigabestellung freigibt und in der jeweiligen Sperrstellung sperrt, wobei das erste Abfrageelement (30) dazu eingerichtet ist, das Querschnittsprofil (70) an der Schlüsselschmalseite (66) des Schlüssels (60), in einer unverdrehten Stellung des Zylinderkerns (14) in dem Zylindergehäuse (12) abzufragen und wobei das zumindest eine zweite Abfrageelement (50) dazu eingerichtet ist, das Querschnittsprofil (70) an der Schlüsselschmalseite (66) des Schlüssels (60), in einer verdrehten Stellung des Zylinderkerns (14) in dem Zylindergehäuse (12) abzufragen, wobei die verdrehte Stellung aus der unverdrehten Stellung durch die Drehbewegung (28) verdreht ist.

2. Schließzylinder (10) nach Anspruch 1, **dadurch gekennzeichnet, dass** das erste Abfrageelement (30) in der Schlüsseleinschubrichtung (26) vor jedem zweiten Abfrageelement (50) in dem Zylinderkern (14) angeordnet ist.

3. Schließzylinder (10) nach Anspruch 1 oder 2, **dadurch gekennzeichnet, dass** das erste Abfrageelement (30) dazu eingerichtet ist, das Querschnittsprofil (70) in der Schlüsseleinschubrichtung (26) über die gesamte Länge (65) der Schlüsselschmalseite (66) während des Einführens des Schlüssels (60) in den Schlüsselkanal (16) abzufragen.

4. Schließzylinder (10) nach einem der Ansprüche 1 bis 3, **dadurch gekennzeichnet, dass** das zumindest eine zweite Abfrageelement (50) dazu eingerichtet ist, in seiner Sperrstellung die Drehbewegung (28) zu sperren, sodass der Zylinderkern (14) in der verdrehten Stellung irreversibel fixiert ist und der Schlüssel (60) nicht mehr aus dem Schlüsselkanal (16) entnehmbar ist.

5. Schließzylinder (10) nach einem der Ansprüche 1 bis 4, **dadurch gekennzeichnet, dass** die verdrehte Stellung um 90° bis 270°, besonders bevorzugt um 120° bis 240°, insbesondere um 180° zu der unverdrehten Stellung verdreht ist.

6. Schließzylinder (10) nach einem der Ansprüche 1 bis 5, **dadurch gekennzeichnet, dass** das erste Abfrageelement (30) ein Prüfprofil (32) aufweist, das radial nach innen in den Schlüsselkanal (16) ragt, und wobei das erste Abfrageelement (30) mittels des Prüfprofils (32) dazu eingerichtet ist, das Querschnittsprofil (70) an der Schlüsselschmalseite (66), insbesondere während des Einführens des Schlüssels (60), abzufragen und wobei das zumindest eine zweite Abfrageelement (50) dazu eingerichtet ist, radial in den Zylinderkern (14) in den Schlüsselkanal (16) einzudringen, sodass sich das zumindest eine zweite Abfrageelement (50) in der jeweiligen Sperrstellung befindet, um die Drehbewegung (28) des Zylinderkerns (14) zu sperren, und wobei das zumindest eine zweite Abfrageelement (50) des Weiteren dazu eingerichtet ist, insbesondere bei vollständig eingeführtem Schlüssel (60), sich auf dem Querschnittsprofil (70) an der Schlüsselschmalseite (66) des Schlüssels (60) radial abzustützen, um in der jeweiligen Freigabestellung zu verbleiben, um die Drehbewegung (28) des Zylinderkerns (14) in dem Zylindergehäuse (12) freizugeben.

7. Schließzylinder (10) nach Anspruch 6, **dadurch gekennzeichnet, dass** das Prüfprofil (32) zumindest einen Vorsprung (34) zum Abfragen zumindest einer Vertiefung (72) des Querschnittsprofils (70) der Schlüsselschmalseite (66) aufweist.

8. Schließzylinder (10) nach Anspruch 7, **dadurch gekennzeichnet, dass** das erste Abfrageelement (30) mittels des Vorsprungs (34) dazu eingerichtet ist, eine Tiefe (T) der Vertiefung (72) des Querschnittsprofils (70) der Schlüsselschmalseite (66) abzufragen.

9. Schließzylinder (10) nach Anspruch 7 oder 8, **dadurch gekennzeichnet, dass** der Vorsprung (34) eine radial nach innen weisende Stirnseite (36) aufweist, die entsprechend einem Boden (74) der Vertiefung (72) der Schlüsselschmalseite (66) ausgestaltet ist, wobei die Stirnseite (36) gerade ausgestaltet ist und wobei die Stirnseite (36) dazu eingerichtet ist, eine Kontur des Bodens (74) abzufragen.

10. Schließzylinder (10) nach Anspruch 9, **dadurch gekennzeichnet, dass** das erste Abfrageelement (30) mittels der Stirnseite (36) des Vorsprungs (34) dazu eingerichtet ist, einen Neigungswinkel (α) des Bodens (74) der Vertiefung (72) des Querschnittsprofils (70) der Schlüsselschmalseite (66) abzufragen.

11. Schließzylinder (10) nach einem der Ansprüche 7 bis 10, **dadurch gekennzeichnet, dass** der Vorsprung (34) des Weiteren zumindest eine Außenseite (42) aufweist, die entsprechend zumindest einer Flanke (76) der Vertiefung (72) ausgestaltet ist, wobei jede Außenseite (42) gerade ausgestaltet ist und wobei jede Außenseite (42) dazu eingerichtet ist, eine Kontur der Flanke (76) abzufragen.

12. Schließsystem (100) mit zumindest einem Schließzylinder (10) nach einem der Ansprüche 1 bis 11 und zumindest einem Schüssel, insbesondere Bartschlüssel, für den Schließzylinder (10) mit einem Zylindergehäuse (12) und einem in dem Zylindergehäuse (12) drehbar gelagerten Zylinderkern (14), wobei der Schlüssel (60) einen sich entlang einer Längsrichtung (64) erstreckenden Schlüsselschaft (62) mit zwei Schlüsselbreitseiten (68, 68') und zwei Schlüsselschmalseiten (66, 66') aufweist, wobei der Schlüsselschaft (62) zum Einführen in einen Schlüsselkanal (16) des Zylinderkerns (14) eingerichtet ist, wobei der Schlüssel (60) an einer ersten der Schlüsselschmalseiten (66) ein Querschnittsprofil (70) aufweist, wobei sich das Querschnittsprofil (70) in der Längsrichtung (64) des Schlüsselschafts (62) erstreckt und über eine gesamte Länge (65) der ersten Schlüsselschmalseite (66) in der Längsrichtung (64) konstanten ist, wobei das Querschnittsprofil (70) dazu eingerichtet ist, an einem Prüfprofil (32) eines ersten in den Schlüsselkanal (16) ragenden Abfrageelements (30) des Schließzylinders (10), insbesondere während des Einführens des Schlüssels (60) in den Schließzylinder (10), abgefragt zu werden und wobei das Querschnittsprofil (70) des Weiteren dazu eingerichtet ist, an zumindest einem zweiten Abfrageelement (50) des Schließzylinders (10), insbesondere bei vollständig in den Schließzylinder (10) eingeführtem Schlüssel (60), abgefragt zu werden.

13. Verfahren (200) zum Freigeben oder Sperren eines Schließzylinders (10) mit einem Zylindergehäuse (12) und einem in dem Zylindergehäuse (12) drehbar gelagerten Zylinderkern (14), wobei der Zylinderkern (14) einen Schlüsselkanal (16) zum Einführen eines Schlüsselschafts (62) eines Schlüssels (60) in einer Schlüsseleinschubrichtung (26) aufweist, wobei der Schließzylinder (10) des Weiteren eine Mehrzahl von Sperrsicherungen aufweist, die dazu eingerichtet sind, einen Sperrzustand oder einen Freigabezustand des Schließzylinders (10) zu bewirken, wobei in dem Freigabezustand eine Drehbewegung (28) des Zylinderkerns (14) in dem Zylindergehäuse (12) freigegeben ist und in dem Sperrzustand gesperrt ist, und wobei der Schließzylinder (10) durch vollständiges Einführen des Schlüssels (60) in den Schlüsselkanal (16) des Zylinderkerns (14) von dem Sperrzustand in den Freigabezustand überführbar ist, **gekennzeichnet durch** die folgenden Schritte:
- Bereitstellen (202) des Schließzylinders (10) und des Schlüssels (60), wobei der Schließzylinder (10) ein erstes Abfrageelement (30) und zumindest ein zweites Abfrageelement (50) zum Abfragen eines Querschnittsprofils (70) an einer Schlüsselschmalseite (66) des Schlüssels (60) aufweist, wobei sich das Querschnittsprofil (70) in einer Längsrichtung (64) des Schlüsselschafts (62) erstreckt und über eine gesamte Länge (65) der Schlüsselschmalseite (66) in der Längsrichtung (64) konstanten ist, wobei das erste Abfrageelement (30) in dem Zylinderkern (14) angeordnet ist und in den Schlüsselkanal (16) ragt;
- erstes Abfragen (204) des Querschnittsprofils (70), wobei das Querschnittsprofil (70) während des Einführens des Schlüssels (60) an dem ersten Abfrageelement in der Schlüsseleinschubrichtung (26) entlanggeführt und beim Passieren des ersten Abfrageelements (30) geprüft wird, insbesondere wobei das erste Abfrageelement (30) und das Querschnittsprofil (70) ineinander eingreifen, wobei das erste Abfragen endet, wenn der Schlüssel (60) vollständig eingeführt ist; anschließend
- zweites Abfragen (206) des Querschnittsprofils (70) bei vollständig eingeführtem Schlüssel (60), wobei das Querschnittsprofil (70) während der Drehbewegung (28) des Zylinderkerns (14) in dem Zylindergehäuse (12) mit dem Zylinderkern (14) mitbewegt und an dem zumindest einen zweiten Abfrageelement (50) in einer Drehrichtung der Drehbewegung (28) entlanggeführt wird, wobei das Querschnittsprofil (70) radial außenliegend in dem Zylinderkern (14) angeordnet ist und durch den Schlüsselkanal (16) radial zugänglich für das zumindest eine zweite Abfrageelement (50) ist, wobei das zumindest eine zweite Abfrageelement (50) in Bezug auf den Zylinderkern (14) radial nach innen vorgespannt und zwischen einer jeweiligen Sperrstellung und einer jeweiligen Freigabestellung bewegbar ist, wobei das Querschnittsprofil (70) beim Passieren des zumindest einen zweiten Abfrageelements (50) geprüft wird, wobei das zweite Abfragen endet, wenn das Querschnittsprofil (70) das zumindest eine zweite Abfrageelement (50) vollständig passiert hat oder wenn das zumindest eine zweite Abfrageelement (50) in die Sperrstellung bewegt wurde; und entweder
- Freigeben (208) der Drehbewegung (28) des Zylinderkerns (14) in dem Zylindergehäuse (12) durch Halten des zumindest einen zweiten Abfrageelements (50) in der jeweiligen Freigabestellung zum Entsperren des Schließzylinders (10), wobei das Halten erfolgt, indem sich das zumindest eine zweite Abfrageelement (50) radial auf dem Querschnittsprofil (70) abstützt; oder
- Sperren (210) der Drehbewegung (28) des Zylinderkerns (14) in dem Zylindergehäuse (12) durch Bewegen des zumindest einen zweiten Abfrageelements (50) in die jeweilige Sperrstellung zum Sperren des Schließzylinders (10).

14. Verfahren nach Anspruch 13, **dadurch gekennzeichnet, dass** das erste Abfrageelement (30) beim ersten Abfragen (204) mittels eines Prüfprofils (32), das radial nach innen in den Schlüsselkanal (16) ragt, gleichzeitig einen tiefsten Punkt (83) einer Vertiefung (72) des Querschnittsprofils (70) und einen höchsten Punkt (94) einer Erhebung (78) des Querschnittsprofils (70) abfragt, wobei der höchste Punkt (94), bei vollständig eingeführtem Schlüssel (60), bezogen auf den Zylinderkern (14) in einer radialen Richtung (22) weiter außenliegend als der tiefste Punkt (83) angeordnet ist und wobei der Schritt des Freigebens (208) der Drehbewegung (28) des Zylinderkerns (14) erfolgt, indem sich das zumindest eine zweite Abfrageelement (50) radial auf der Erhebung (78) des Querschnittsprofils (70) abstützt.

15. Verfahren nach Anspruch 14, **dadurch gekennzeichnet, dass** das zumindest eine zweite Abfrageelement (50) beim zweiten Abfragen (206) den höchsten Punkt (94) der Erhebung (78) abfragt und wobei der Schritt des Freigebens (208) der Drehbewegung (28) des Zylinderkerns (14) erfolgt, indem sich das zumindest eine zweite Abfrageelement (50) radial auf dem höchsten Punkt (94) der Erhebung (78) des Querschnittsprofils (70) abstützt.

## Claims

1. A lock cylinder (10) with a cylinder housing (12) and a cylinder core (14) rotatably mounted in the cylinder housing (12), wherein the cylinder core (14) has a key channel (16) for inserting a key shank (62) of a key (60) in a key insertion direction (26), wherein the lock cylinder (10) further has a plurality of locking mechanisms which are configured to bring about a locked state or a release state of the lock cylinder (10), wherein in the release state a rotational movement (28) of the cylinder core (14) in the cylinder housing (12) is enabled and in the locked state is blocked, and wherein the lock cylinder (10) is transferable from the locked state into the release state by fully inserting the key (60) into the key channel (16) of the cylinder core (14), wherein the lock cylinder (10) has a first sensing element (30) and at least one second sensing element (50) for sensing a cross-sectional profile (70) on a narrow side (66) of the key (60), wherein the cross-sectional profile (70) extends in a longitudinal direction (64) of the key shank (62) and is constant over an entire length (65) of the narrow side (66) of the key in the longitudinal direction (64), wherein the first sensing element (30) is arranged in the cylinder core (14) and projects into the key channel (16), wherein the first sensing element (30) is configured to sense the cross-sectional profile (70) of the narrow side (66) of the key, in particular during insertion of the key (60), and wherein the at least one second sensing element (50) is biased radially inward with respect to the cylinder core (14) and is movable between a respective locking position (52) and a respective release position (54), wherein each second sensing element (50) is configured to sense the cross-sectional profile (70), in particular with the key (60) fully inserted, wherein the at least one second sensing element (50) releases the rotational movement (28) of the cylinder core (14) in the cylinder housing (12) in the respective release position and blocks it in the respective locking position, wherein the first sensing element (30) is configured to sense the cross-sectional profile (70) on the narrow side (66) of the key (60) in an unrotated position of the cylinder core (14) in the cylinder housing (12), and wherein the at least one second sensing element (50) is configured to sense the cross-sectional profile (70) on the narrow side (66) of the key (60) in a rotated position of the cylinder core (14) in the cylinder housing (12), wherein the rotated position is rotated relative to the unrotated position by the rotational movement (28).

2. The lock cylinder (10) according to claim 1, **characterized in that** the first sensing element (30) is arranged in the cylinder core (14) in the key insertion direction (26) in front of each second sensing element (50).

3. The lock cylinder (10) according to claim 1 or 2, **characterized in that** the first sensing element (30) is configured to sense the cross-sectional profile (70) in the key insertion direction (26) over the entire length (65) of the narrow side (66) of the key during insertion of the key (60) into the key channel (16).

4. The lock cylinder (10) according to one of claims 1 to 3, **characterized in that** the at least one second sensing element (50) is configured, in its locking position, to block the rotational movement (28) such that the cylinder core (14) is irreversibly fixed in the rotated position and the key (60) is no longer removable from the key channel (16).

5. The lock cylinder (10) according to one of claims 1 to 4, **characterized in that** the rotated position is rotated relative to the unrotated position by 90° to 270°, particularly preferably by 120° to 240°, in particular by 180°.

6. The lock cylinder (10) according to one of claims 1 to 5, **characterized in that** the first sensing element (30) has a test profile (32) which projects radially inward into the key channel (16), and wherein the first sensing element (30) is configured, by means of the test profile (32), to sense the cross-sectional profile (70) on the narrow side (66) of the key, in particular during insertion of the key (60), and wherein the at least one second sensing element (50) is configured to penetrate radially into the cylinder core (14) into the key channel (16) such that the at least one second sensing element (50) is in the respective locking position in order to block the rotational movement (28) of the cylinder core (14), and wherein the at least one second sensing element (50) is further configured, in particular with the key (60) fully inserted, to be radially supported on the cross-sectional profile (70) on the narrow side (66) of the key (60) in order to remain in the respective release position, in order to release the rotational movement (28) of the cylinder core (14) in the cylinder housing (12).

7. The lock cylinder (10) according to claim 6, **characterized in that** the test profile (32) has at least one projection (34) for sensing at least one recess (72) of the cross-sectional profile (70) of the narrow side (66) of the key.

8. The lock cylinder (10) according to claim 7, **characterized in that** the first sensing element (30) is configured, by means of the projection (34), to sense a depth (T) of the recess (72) of the cross-sectional profile (70) of the narrow side (66) of the key.

9. The lock cylinder (10) according to claim 7 or 8, **characterized in that** the projection (34) has a radially inwardly facing end face (36) which is configured corresponding to a bottom (74) of the recess (72) of the narrow side (66) of the key, wherein the end face (36) is configured to be flat and wherein the end face (36) is configured to sense a contour of the bottom (74).

10. The lock cylinder (10) according to claim 9, **characterized in that** the first sensing element (30) is configured, by means of the end face (36) of the projection (34), to sense an inclination angle (α) of the bottom (74) of the recess (72) of the cross-sectional profile (70) of the narrow side (66) of the key.

11. The lock cylinder (10) according to one of claims 7 to 10, **characterized in that** the projection (34) further has at least one outer side (42) which is configured corresponding to at least one flank (76) of the recess (72), wherein each outer side (42) is configured to be flat and wherein each outer side (42) is configured to sense a contour of the flank (76).

12. A locking system (100) with at least one lock cylinder (10) according to one of claims 1 to 11 and at least one key, in particular a bit key, for the lock cylinder (10) with a cylinder housing (12) and a cylinder core (14) rotatably mounted in the cylinder housing (12), wherein the key (60) has a key shank (62) extending along a longitudinal direction (64) with two wide sides (68, 68') of the key and two narrow sides (66, 66') of the key, wherein the key shank (62) is configured to be inserted into a key channel (16) of the cylinder core (14), wherein the key (60) has a cross-sectional profile (70) on a first one of the narrow sides (66) of the key, wherein the cross-sectional profile (70) extends in the longitudinal direction (64) of the key shank (62) and is constant over an entire length (65) of the first narrow side (66) of the key in the longitudinal direction (64), wherein the cross-sectional profile (70) is configured to be sensed at a test profile (32) of a first sensing element (30) projecting into the key channel (16) of the lock cylinder (10), in particular during insertion of the key (60) into the lock cylinder (10), and wherein the cross-sectional profile (70) is further configured to be sensed at at least one second sensing element (50) of the lock cylinder (10), in particular with the key (60) fully inserted into the lock cylinder (10).

13. A method (200) for releasing or blocking a lock cylinder (10) with a cylinder housing (12) and a cylinder core (14) rotatably mounted in the cylinder housing (12), wherein the cylinder core (14) has a key channel (16) for inserting a key shank (62) of a key (60) in a key insertion direction (26), wherein the lock cylinder (10) further has a plurality of locking mechanisms which are configured to bring about a locked state or a release state of the lock cylinder (10), wherein in the release state a rotational movement (28) of the cylinder core (14) in the cylinder housing (12) is released and in the locked state is blocked, and wherein the lock cylinder (10) is transferable from the locked state into the release state by fully inserting the key (60) into the key channel (16) of the cylinder core (14), **characterized by** the following steps:
• Providing (202) the lock cylinder (10) and the key (60), wherein the lock cylinder (10) has a first sensing element (30) and at least one second sensing element (50) for sensing a cross-sectional profile (70) on a narrow side (66) of the key (60), wherein the cross-sectional profile (70) extends in a longitudinal direction (64) of the key shank (62) and is constant over an entire length (65) of the narrow side (66) of the key in the longitudinal direction (64), wherein the first sensing element (30) is arranged in the cylinder core (14) and projects into the key channel (16);
• first Sensing (204) of the cross-sectional profile (70), wherein the cross-sectional profile (70) is guided along the first sensing element in the key insertion direction (26) during insertion of the key (60) and is checked when passing the first sensing element (30), in particular wherein the first sensing element (30) and the cross-sectional profile (70) engage with one another, wherein the first sensing ends when the key (60) is fully inserted; subsequently
• second Sensing (206) of the cross-sectional profile (70) with the key (60) fully inserted, wherein the cross-sectional profile (70) is moved along with the cylinder core (14) during the rotational movement (28) of the cylinder core (14) in the cylinder housing (12) and is guided along the at least one second sensing element (50) in a direction of rotation of the rotational movement (28), wherein the cross-sectional profile (70) is arranged radially outwardly in the cylinder core (14) and is radially accessible for the at least one second sensing element (50) through the key channel (16), wherein the at least one second sensing element (50) is biased radially inward with respect to the cylinder core (14) and is movable between a respective locking position and a respective release position, wherein the cross-sectional profile (70) is checked when passing the at least one second sensing element (50), wherein the second sensing ends when the cross-sectional profile (70) has completely passed the at least one second sensing element (50) or when the at least one second sensing element (50) has been moved into the locking position; and either
• Releasing (208) the rotational movement (28) of the cylinder core (14) in the cylinder housing (12) by holding the at least one second sensing element (50) in the respective release position for unlocking the lock cylinder (10), wherein the holding takes place by the at least one second sensing element (50) being radially supported on the cross-sectional profile (70); or
• Blocking (210) the rotational movement (28) of the cylinder core (14) in the cylinder housing (12) by moving the at least one second sensing element (50) into the respective locking position for locking the lock cylinder (10).

14. The method according to claim 13, **characterized in that** the first sensing element (30), during the first sensing (204), by means of a test profile (32) which projects radially inward into the key channel (16), simultaneously senses a lowest point (83) of a recess (72) of the cross-sectional profile (70) and a highest point (94) of an elevation (78) of the cross-sectional profile (70), wherein the highest point (94), with the key (60) fully inserted, is arranged further radially outward with respect to the cylinder core (14) than the lowest point (83), and wherein the step of releasing (208) the rotational movement (28) of the cylinder core (14) takes place by the at least one second sensing element (50) being radially supported on the elevation (78) of the cross-sectional profile (70).

15. The method according to claim 14, **characterized in that** the at least one second sensing element (50), during the second sensing (206), senses the highest point (94) of the elevation (78), and wherein the step of releasing (208) the rotational movement (28) of the cylinder core (14) takes place by the at least one second sensing element (50) being radially supported on the highest point (94) of the elevation (78) of the cross-sectional profile (70).

## Revendications

1. Cylindre de fermeture (10) comportant un boîtier de cylindre (12) et un noyau de cylindre (14) monté de manière à pouvoir tourner dans le boîtier de cylindre (12), dans lequel le noyau de cylindre (14) présente un canal pour clé (16) pour l'introduction d'une tige de clé (62) d'une clé (60) dans une direction d'insertion de clé (26), dans lequel le cylindre de fermeture (10) présente en outre une pluralité de moyens antiblocage qui sont conçus pour provoquer un état de blocage ou un état de libération du cylindre de fermeture (10), dans lequel un mouvement de rotation (28) du noyau de cylindre (14) dans le boîtier de cylindre (12) est permis dans l'état de libération et est bloqué dans l'état de blocage, et dans lequel le cylindre de fermeture (10) peut être transféré de l'état de blocage à l'état de libération par l'introduction complète de la clé (60) dans le canal pour clé (16) du noyau de cylindre (14), dans lequel le cylindre de fermeture (10) présente un premier élément d'interrogation (30) et au moins un second élément d'interrogation (50) pour l'interrogation d'un profil de section transversale (70) sur un côté étroit de clé (66) de la clé (60), dans lequel le profil de section transversale (70) s'étend dans une direction longitudinale (64) de la tige de clé (62) et est constant sur toute une longueur (65) du côté étroit de clé (66) dans la direction longitudinale (64), dans lequel le premier élément d'interrogation (30) est disposé dans le noyau de cylindre (14) et fait saillie dans le canal pour clé (16), dans lequel le premier élément d'interrogation (30) est conçu pour interroger le profil de section transversale (70) du côté étroit de clé (66), en particulier pendant l'introduction de la clé (60), et dans lequel l'au moins un second élément d'interrogation (50) est précontraint radialement vers l'intérieur par rapport au noyau de cylindre (14) et peut être déplacé entre une position de blocage (52) respective et une position de libération (54) respective, dans lequel chaque second élément d'interrogation (50) est conçu pour interroger le profil de section transversale (70), en particulier lorsque la clé (60) est entièrement introduite, dans lequel l'au moins un second élément d'interrogation (50) libère le mouvement de rotation (28) du noyau de cylindre (14) dans le boîtier de cylindre (12) dans la position de libération respective et le bloque dans la position de blocage respective, dans lequel le premier élément d'interrogation (30) est conçu pour interroger le profil de section transversale (70) sur le côté étroit de clé (66) de la clé (60), dans une position non tordue du noyau de cylindre (14) dans le boîtier de cylindre (12), et dans lequel l'au moins un second élément d'interrogation (50) est conçu pour interroger le profil de section transversale (70) sur le côté étroit de clé (66) de la clé (60), dans une position tordue du noyau de cylindre (14) dans le boîtier de cylindre (12), dans lequel la position tordue est tordue à partir de la position non tordue par le mouvement de rotation (28).

2. Cylindre de fermeture (10) selon la revendication 1,
**caractérisé en ce que** le premier élément d'interrogation (30) est disposé dans la direction d'insertion de clé (26) avant chaque second élément d'interrogation (50) dans le noyau de cylindre (14).

3. Cylindre de fermeture (10) selon la revendication 1 ou 2,
**caractérisé en ce que** le premier élément d'interrogation (30) est conçu pour interroger le profil de section transversale (70) dans la direction d'insertion de clé (26) sur toute la longueur (65) du côté étroit de clé (66) pendant l'introduction de la clé (60) dans le canal pour clé (16).

4. Cylindre de fermeture (10) selon l'une des revendications 1 à 3, **caractérisé en ce que** l'au moins un second élément d'interrogation (50) est conçu pour bloquer le mouvement de rotation (28) dans sa position de blocage, de sorte que le noyau de cylindre (14) est fixé de manière irréversible dans la position tordue et que la clé (60) ne peut plus être retirée du canal pour clé (16).

5. Cylindre de fermeture (10) selon l'une des revendications 1 à 4, **caractérisé en ce que** la position tordue est tordue de 90° à 270°, de préférence de 120° à 240°, en particulier de 180° par rapport à la position non tordue.

6. Cylindre de fermeture (10) selon l'une des revendications 1 à 5, **caractérisé en ce que** le premier élément d'interrogation (30) présente un profil de vérification (32) qui fait saillie radialement vers l'intérieur dans le canal pour clé (16), et dans lequel le premier élément d'interrogation (30) est conçu pour, au moyen du profil de vérification (32), interroger le profil de section transversale (70) sur le côté étroit de clé (66), en particulier pendant l'introduction de la clé (60), et dans lequel l'au moins un second élément d'interrogation (50) est conçu pour pénétrer radialement dans le noyau de cylindre (14) dans le canal pour clé (16), de sorte que l'au moins un second élément d'interrogation (50) se trouve dans la position de blocage respective, afin de bloquer le mouvement de rotation (28) du noyau de cylindre (14), et dans lequel l'au moins un second élément d'interrogation (50) est en outre conçu pour, en particulier lorsque la clé (60) est entièrement introduite, s'appuyer radialement sur le profil de section transversale (70) sur le côté étroit de clé (66) de la clé (60) afin de rester dans la position de libération respective afin de libérer le mouvement de rotation (28) du noyau de cylindre (14) dans le boîtier de cylindre (12).

7. Cylindre de fermeture (10) selon la revendication 6,
**caractérisé en ce que** le profil de vérification (32) présente au moins une saillie (34) pour l'interrogation d'au moins un évidement (72) du profil de section transversale (70) du côté étroit de clé (66).

8. Cylindre de fermeture (10) selon la revendication 7,
**caractérisé en ce que** le premier élément d'interrogation (30) est conçu pour, au moyen de la saillie (34), interroger une profondeur (T) de l'évidement (72) du profil de section transversale (70) du côté étroit de clé (66).

9. Cylindre de fermeture (10) selon la revendication 7 ou 8,
**caractérisé en ce que** la saillie (34) présente un côté frontal (36) dirigé radialement vers l'intérieur, lequel est conçu de manière à correspondre à un fond (74) de l'évidement (72) du côté étroit de clé (66), dans lequel le côté frontal (36) est conçu de manière à être droit et dans lequel le côté frontal (36) est conçu pour interroger un contour du fond (74).

10. Cylindre de fermeture (10) selon la revendication 9,
**caractérisé en ce que** le premier élément d'interrogation (30) est conçu pour, au moyen du côté frontal (36) de la saillie (34), interroger un angle d'inclinaison (α) du fond (74) de l'évidement (72) du profil de section transversale (70) du côté étroit de clé (66).

11. Cylindre de fermeture (10) selon l'une des revendications 7 à 10, **caractérisé en ce que** la saillie (34) présente en outre au moins un côté extérieur (42) qui est conçu de manière à correspondre à au moins un flanc (76) de l'évidement (72),
dans lequel chaque côté extérieur (42) est conçu de manière à être droit et dans lequel chaque côté extérieur (42) est conçu pour interroger un contour du flanc (76).

12. Système de fermeture (100) comportant au moins un cylindre de fermeture (10) selon l'une des revendications 1 à 11 et au moins une clé, en particulier une clé à panneton, pour le cylindre de fermeture (10) comportant un boîtier de cylindre (12) et un noyau de cylindre (14) monté de manière à pouvoir tourner dans le boîtier de cylindre (12), dans lequel la clé (60) présente une tige de clé (62) s'étendant le long d'une direction longitudinale (64) et comportant deux côtés larges de clé (68, 68') et deux côtés étroits de clé (66, 66'), dans lequel la tige de clé (62) est conçue pour être introduite dans un canal pour clé (16) du noyau de cylindre (14), dans lequel la clé (60) présente un profil de section transversale (70) sur un premier des côtés étroits de clé (66), dans lequel le profil de section transversale (70) s'étend dans la direction longitudinale (64) de la tige de clé (62) et est constant sur toute une longueur (65) du premier côté étroit de clé (66) dans la direction longitudinale (64), dans lequel le profil de section transversale (70) est conçu pour être interrogé au niveau d'un profil de vérification (32) d'un premier élément d'interrogation (30) du cylindre de fermeture (10) faisant saillie dans le canal pour clé (16), en particulier pendant l'introduction de la clé (60) dans le cylindre de fermeture (10), et dans lequel le profil de section transversale (70) est en outre conçu pour être interrogé au niveau d'au moins un second élément d'interrogation (50) du cylindre de fermeture (10), en particulier lorsque la clé (60) est complètement introduite dans le cylindre de fermeture (10).

13. Procédé (200) permettant de libérer ou de bloquer un cylindre de fermeture (10) comportant un boîtier de cylindre (12) et un noyau de cylindre (14) monté de manière à pouvoir tourner dans le boîtier de cylindre (12), dans lequel le noyau de cylindre (14) présente un canal pour clé (16) pour l'introduction d'une tige de clé (62) d'une clé (60) dans une direction d'insertion de clé (26), dans lequel le cylindre de fermeture (10) présente en outre une pluralité de moyens antiblocage qui sont conçus pour provoquer un état de blocage ou un état de libération du cylindre de fermeture (10), dans lequel un mouvement de rotation (28) du noyau de cylindre (14) dans le boîtier de cylindre (12) est libéré dans l'état de libération et est bloqué dans l'état de blocage, et dans lequel le cylindre de fermeture (10) peut être transféré de l'état de blocage à l'état de libération par l'introduction complète de la clé (60) dans le canal pour clé (16) du noyau de cylindre (14), **caractérisé par** les étapes suivantes :
- fourniture (202) du cylindre de fermeture (10) et de la clé (60), dans lequel le cylindre de fermeture (10) présente un premier élément d'interrogation (30) et au moins un second élément d'interrogation (50) pour l'interrogation d'un profil de section transversale (70) sur un côté étroit de clé (66) de la clé (60), dans lequel le profil de section transversale (70) s'étend dans une direction longitudinale (64) de la tige de clé (62) et est constant sur toute une longueur (65) du côté étroit de clé (66) dans la direction longitudinale (64), dans lequel le premier élément d'interrogation (30) est disposé dans le noyau de cylindre (14) et fait saillie dans le canal pour clé (16) ;
- première interrogation (204) du profil de section transversale (70), dans lequel le profil de section transversale (70) est guidé le long du premier élément d'interrogation dans la direction d'insertion de clé (26) pendant l'introduction de la clé (60) et est vérifié lors du passage devant le premier élément d'interrogation (30), en particulier dans lequel le premier élément d'interrogation (30) et le profil de section transversale (70) viennent en prise l'un dans l'autre, dans lequel la première interrogation se termine lorsque la clé (60) est complètement introduite ; ensuite
- seconde interrogation (206) du profil de section transversale (70) lorsque la clé (60) est complètement introduite, dans lequel le profil de section transversale (70) est déplacé avec le noyau de cylindre (14) pendant le mouvement de rotation (28) du noyau de cylindre (14) dans le boîtier de cylindre (12) et est guidé le long de l'au moins un second élément d'interrogation (50) dans une direction de rotation du mouvement de rotation (28), dans lequel le profil de section transversale (70) est disposé radialement à l'extérieur dans le noyau de cylindre (14) et est accessible radialement par le canal pour clé (16) pour l'au moins un second élément d'interrogation (50), dans lequel l'au moins un second élément d'interrogation (50) est précontraint radialement vers l'intérieur par rapport au noyau de cylindre (14) et peut être déplacé entre une position de blocage respective et une position de libération respective, dans lequel le profil de section transversale (70) est vérifié lors du passage devant l'au moins un second élément d'interrogation (50), dans lequel la seconde interrogation se termine lorsque le profil de section transversale (70) est complètement passé devant l'au moins un second élément d'interrogation (50) ou lorsque l'au moins un second élément d'interrogation (50) a été déplacé dans la position de blocage ; et soit
- libération (208) du mouvement de rotation (28) du noyau de cylindre (14) dans le boîtier de cylindre (12) par le maintien de l'au moins un second élément d'interrogation (50) dans la position de libération respective pour le déblocage du cylindre de fermeture (10), dans lequel le maintien est effectué par le fait que l'au moins un second élément d'interrogation (50) s'appuie radialement sur le profil de section transversale (70) ; soit
- blocage (210) du mouvement de rotation (28) du noyau de cylindre (14) dans le boîtier de cylindre (12) par le déplacement de l'au moins un second élément d'interrogation (50) dans la position de blocage respective pour le blocage du cylindre de fermeture (10).

14. Procédé selon la revendication 13, **caractérisé en ce que,** lors de la première interrogation (204) au moyen d'un profil de vérification (32) qui fait saillie radialement vers l'intérieur dans le canal pour clé (16), le premier élément d'interrogation (30) interroge simultanément un point le plus bas (83) d'un évidement (72) du profil de section transversale (70) et un point le plus haut (94) d'une élévation (78) du profil de section transversale (70), dans lequel, lorsque la clé (60) est complètement introduite, le point le plus haut (94) est disposé plus à l'extérieur que le point le plus bas (83) par rapport au noyau de cylindre (14) dans une direction radiale (22), et dans lequel l'étape de libération (208) du mouvement de rotation (28) du noyau de cylindre (14) est effectuée par le fait que l'au moins un second élément d'interrogation (50) s'appuie radialement sur l'élévation (78) du profil de section transversale (70).

15. Procédé selon la revendication 14, **caractérisé en ce que,** lors de la seconde interrogation (206), l'au moins un second élément d'interrogation (50) interroge le point le plus haut (94) de l'élévation (78), et dans lequel l'étape de libération (208) du mouvement de rotation (28) du noyau de cylindre (14) est effectuée par le fait que l'au moins un second élément d'interrogation (50) s'appuie radialement sur le point le plus haut (94) de l'élévation (78) du profil de section transversale (70).
